# EUROPÄISCHE PATENTSCHRIFT

(11) **EP 3 924 267 B1**
(45) Veröffentlichungstag und Bekanntmachung des Hinweises auf die Patenterteilung: **17.04.2024**
(21) Anmeldenummer: 20703277.2
(22) Anmeldetag: 12.02.2020
(51) Int. Cl.: B65D 75/32

(54) **KINDERGESICHERTE VERPACKUNG**
CHILD-PROOF PACKAGING
EMBALLAGE DOTÉ D'UNE SÉCURITÉ ENFANT

(30) Priorität: 13.02.2019 EP 19156838
(43) Veröffentlichungstag der Anmeldung: 22.12.2021
(73) Patentinhaber: Ideewiss AG, 6331 Hünenberg (CH)
(72) Erfinder: WÖTZER, Philipp, 6343 Rotkreuz (CH)
(74) Vertreter: Patentanwaltskanzlei Matschnig & Forsthuber OG
(86) Internationale Anmeldenummer: PCT/EP2020/053624
(87) Internationale Veröffentlichungsnummer: WO 2020/165267

(56) Entgegenhaltungen:
- EP-A1- 2 896 580
- WO-A1-2004/041675
- WO-A1-2009/133571
- GB-A- 2 352 231

## Beschreibung

Die Erfindung betrifft eine kindergesicherte Verpackung, insbesondere eine Arzneimittelverpackung, umfassend zumindest eine Blisterkarte, wobei die Blisterkarte zwei Folien umfasst, von denen eine Folie als Trägerfolie mit zumindest einer Blisterkavität zur Aufnahme von Packgut, insbesondere zur Aufnahme einer pharmazeutischen Wirkstoffformulierung wie einer Tablette, ausgebildet ist sowie eine Oberseite der Blisterkarte bildet, und die andere Folie als durchdrückbare Deckfolie ausgebildet ist, wobei die Deckfolie zumindest abschnittsweise mit der Trägerfolie unter Freilassung der zumindest einen Blisterkavität flächig verbunden ist und zumindest abschnittsweise eine der Oberseite gegenüberliegende Unterseite der Blisterkarte bildet, sowie die Deckfolie die zumindest eine mit Packgut befüllte Blisterkavität verschließt.

Aus dem Stand der Technik sind bereits unterschiedlichste Ausführungen von Verpackungen, die als kindergesichert und/oder als seniorenfreundlich gelten, bekannt.

Gemäß der DIN EN 14375 in deren aktueller Fassung vom September 2016 gelten in Europa nichtwiederverschließbare Verpackungen für pharmazeutische Produkte dann als "kindergesichert", wenn mindestens 85% einer Testgruppe von Kleinkindern mit einem Alter von 42 bis 51 Monaten nicht in der Lage sind, innerhalb von zehn Minuten Zugang zu mehr als acht von mindestens zehn vorgelegten Dosiseinheiten, also beispielsweise Tabletten, Kapseln oder Dragees zu erlangen. Die Packung gilt als senioren-freundlich, wenn im Einminutentest mindestens 90% einer Testgruppe von Erwachsenen Zugang zu mindestens einer der Dosiseinheiten erlangt.

Die diesbezüglichen Bestimmungen in den USA, die dort im "Poisons Prevention Packaging Act" (PPPA) festgelegt sind, sind jedoch vergleichsweise wesentlich strenger. Dort dürfen sich Kinder bei einer "kindergesicherten" Verpackung keinen Zugang zu einer Dosis verschaffen, die ernsthafte Schäden bewirken kann. Dies kann im Extremfall bereits bei der Entnahme von nur einer Tablette bzw. einer Dosiseinheit möglich sein.

Beispielsweise zeigt die DE 20 2004 003 781 U1 eine kindersichere rechteckförmige Verpackung aus zwei miteinander verbundenen Folien, wobei ein flächiger Verschlussbereich mindestens einen Aufnahmeraum für ein Füllgut einschließt. Zum Öffnen und Entnehmen des Füllguts, beispielsweise einer Tablette, wird der Aufnahmeraum entlang einer markierten Schwächungslinie oder durch Entfernen eines Randabschnittes der Folien geöffnet.

Ebenso zeigt die DE 10 2004 062 864 A1 einen Folienbehälter mit zwei miteinander verbundenen Folien sowie mit Aufnahmekammern für ein Füllgut, wobei zumindest eine der Folien mit Markierungen zum Aufreißen der Folien versehen ist. Die Markierung wird nach einem Knicken der Folien freigegeben, woraufhin das Füllgut durch Aufreißen der Folien dem Folienbehälter entnommen werden kann.

Nachteilig an diesen bekannten Ausführungen von Aufreißverpackungen ist zumindest, dass die Herstellung von Folien mit aufreißbaren Abschnitten, die meist als Metallfolien gestaltet ist, aufwendig ist. Weiters kann bei solchen Aufreißverpackungen nicht ausgeschlossen werden, dass von Kleinkindern auch mehrere Dosiseinheiten zugleich entnommen werden können, weshalb derartige Aufreißverpackungen zumindest in den USA nicht als "kindergesichert" gelten.

Außerdem sind aus dem Stand der Technik bereits so genannte Wallet-Verpackungen bekannt. So zeigen beispielsweise die Dokumente DE 20 2006 007 553 U1, DE 44 29 503 C2 sowie EP 2 055 649 A1 Verpackungen, bei denen Blisterverpackungen als Blisterstreifen bzw. Blisterkarten als Primärverpackung für das Packgut dienen und diese mit einer Sekundärverpackung beispielsweise aus Faltkarton verbunden sind. Zum kindersicheren Schutz befinden sich dabei also beispielsweise Tabletten als Packgut in an sich bekannter Weise in Kavitäten eines Blisterstreifens bzw. einer Blisterkarte verschweißt im Inneren einer Faltschachtel oder eines Faltkartons befestigt. Die Blisterkarten können dazu auf die äußere Sekundärverpackung beispielsweise geklebt, gesiegelt, genietet oder mit Etiketten fixiert sein, oder alternativ dazu in Fächern der Sekundärverpackung entnehmbar eingesteckt sein. Zur Kindersicherung sind je nach Ausführung die äußeren Sekundärverpackungen, meist in Form von Faltschachteln, so gestaltet, dass der Zugang zu den innenliegenden Blisterkarten erschwert ist.

Auch das Dokument GB 2 352 231 A zeigt eine Wallet-Verpackung, bei der die gesamte mit Tabletten befüllte Blisterkarte der Sekundärverpackung entnommen werden kann. Die Blisterkarte wird dazu aus einem seitlichen Schlitz der Sekundärverpackung aus dieser herausgezogen.

Auch bei solchen Wallet-Verpackungen ist es nicht ausgeschlossen, dass Kleinkinder nach Öffnen der äußeren Faltschachtelverpackung den innenliegenden Blisterkarten auch mehrere Dosiseinheiten entnehmen können. Überdies ist die Herstellung solcher mehrlagiger Verpackungen mit unterschiedlichen Verpackungsmaterialien aufwendig.

Blisterverpackungen für Arzneimittel wie Tabletten, Kapseln und Dragees sind seit langem bekannt und müssen optisch ansprechend und applikationssicher sein. Unter dem Begriff einer Blisterverpackung versteht man üblicherweise eine Sichtverpackung, also eine Produktverpackung, die es dem Kunden bzw. Käufer erlaubt, die verpackte Ware zu sehen.

Eine weit verbreitete Anwendung finden Blisterverpackungen zur Verpackung von pharmazeutischen Wirkstoffformulierungen wie beispielsweise Tabletten. Solche Verpackungen werden auch Durchdrückpackung genannt und üblicherweise in Streifen- bzw. Kartenform hergestellt. Eine Blisterkarte bzw. ein Blisterstreifen umfasst üblicherweise zwei Folien, von denen eine Trägerfolie meist aus durchsichtigem Kunststoff ist. In der Trägerfolie sind einzelne Vertiefungen, sogenannte Blisterkavitäten, geformt, in die das Packgut, meist einzelne Dosiseinheiten von Tabletten, Kapseln oder Dragees, eingefüllt sind und die mit einer Deckfolie beispielsweise aus Aluminium versiegelt werden. Beispielsweise werden tiefgezogene Kunststoff-Trays mit einer rückseitig gesiegelten Aluminium-Deckfolie zum Verpacken der Tabletten verwendet.

Derartige Blisterverpackungen bieten mehrere Vorteile gegenüber Glas- oder Kunststofffläschchen. Sie sind hygienischer, je nach verwendeten Folienmaterialien können mit solchen Blisterverpackungen unerwünschte Einflüsse wie hohe Luftfeuchtigkeit oder Schmutz ausgeschlossen werden und das Erkennen der verbleibenden Restanzahl an Dosiseinheiten in der Verpackung ist ebenfalls einfacher. Spezielle Blister erlauben auch eine Abbildung des Einnahmeplans auf der Verpackung. Beispielsweise wird die Verpackung vieler Antibabypillen mit Wochentagen bedruckt. Dadurch ist es nicht nur möglich, die vollzogene Einnahme zu kontrollieren, sondern es können auch verschiedene Tabletten den Tagen des Menstruationszyklus zuverlässig zugeordnet werden.

Neben der vorrangigen Verpackungsaufgabe müssen Blisterverpackungen, die "kindergesichert" sind, allerdings auch seniorengerecht ausgeführt sein, wobei sich die Anforderungen dieser beiden Nutzergruppen konträr zueinander verhalten. Denn kindergesicherte Verpackungen zum Schutz von Kleinkindern können auf der anderen Seite ein unüberwindbares Hindernis für Senioren darstellen.

Beispielsweise kommen sogenannte "Peel-Push-Blister" zum Einsatz, bei denen Blisterverpackungen zusätzlich mit abziehbaren (peelfähigen) Sicherungsfolien zwar "kindergesichert" ausgerüstet sind. Wobei zuerst die abziehbaren Folien als Durchdrückschutz von den Deckfolien abgezogen werden müssen, bevor die entsprechende Dosis durch die Deckfolie hindurch aus der Verpackung herausgedrückt werden kann. Allerdings fällt es älteren Menschen oftmals schwer, solche abziehbaren Sicherungsfolien auch greifen und entfernen zu können.

Weiters ist bei bisher bekannten Blisterverpackungen oftmals nachteilig, dass blinde Personen anhand der Blisterkarte nicht unterscheiden können, um welches Medikament es sich handelt. Dieses Problem stellt sich jedoch nicht nur für Blinde oder sehbehinderte Menschen. Meist wird auf einer Blisterkarte der Produkt- und Firmenname des Arzneimittels auf der Siegelschicht, also auf der Deckfolie, die meist eine Aluminiumfolie ist, aufgedruckt. Sobald mehrere Dosiseinheiten der Blisterkarte durch Durchdrücken der Deckfolie entnommen wurden, ist meist der Aufdruck mit dem Namen des Arzneimittels nicht mehr oder nur mehr schwer zu erkennen, wodurch die Gefahr von unerwünschten Verwechslungen erhöht wird.

Ein weiterer Nachteil herkömmlicher Blisterverpackungen besteht darin, dass die Dosiseinheiten durch Durchdrücken aus der Blisterverpackung üblicherweise in die Hand des Patienten oder auf eine Unterlage wie beispielsweise eine Tischplatte herausgedrückt werden. Eine oder mehrere entnommene Dosiseinheiten, beispielsweise Tabletten, können dabei allerdings unerwünschter Weise zu Boden fallen, was besonders für ältere Personen problematisch ist. Überdies ist die händische Entnahme meist nicht hygienisch möglich. Dies gilt insbesondere bei Personen, die in bestimmten Zeitintervallen auch während ihrer Arbeitszeit Tabletten einzunehmen haben und sich dazu nicht jeweils die Hände waschen können. Beispielsweise seien hier Bauarbeiter oder Handwerker genannt, die unter Umständen auch mit verunreinigten Händen Tabletten aus einer herkömmlichen Arzneimittelverpackung entnehmen und angreifen müssen.

Die Druckschrift WO2004041675A1 offenlegt eine kindergesicherte Verpackung mit den im Oberbegriff des Anspruchs 1 festgelegten Merkmalen.

Es ist somit die Aufgabe der vorliegenden Erfindung eine kindergesicherte Verpackung, insbesondere eine kindergesicherte Arzneimittelverpackung bereitzustellen, die gleichzeitig auch seniorenfreundlich ist und die geschilderten Nachteile des Standes der Technik vermeidet.

Diese Aufgabe wird bei einer kindergesicherten Verpackung gemäß dem Oberbegriff des Anspruches 1 mit den Merkmalen des kennzeichnenden Teiles von Anspruch 1 gelöst. Die Unteransprüche betreffen weitere vorteilhafte Ausgestaltungen der Erfindung.

Bei einer kindergesicherten Verpackung gemäß der Erfindung, insbesondere bei einer erfindungsgemäßen Arzneimittelverpackung, welche zumindest eine Blisterkarte umfasst, wobei die Blisterkarte zwei Folien umfasst, von denen eine Folie als Trägerfolie mit zumindest einer Blisterkavität zur Aufnahme von Packgut, insbesondere zur Aufnahme einer pharmazeutischen Wirkstoffformulierung wie einer Tablette, ausgebildet ist sowie eine Oberseite der Blisterkarte bildet, und die andere Folie als durchdrückbare Deckfolie ausgebildet ist, wobei die Deckfolie zumindest abschnittsweise mit der Trägerfolie unter Freilassung der zumindest einen Blisterkavität flächig verbunden ist und zumindest abschnittsweise eine der Oberseite gegenüberliegende Unterseite der Blisterkarte bildet, sowie die Deckfolie die zumindest eine mit Packgut befüllte Blisterkavität verschließt, ist an zwei gegenüberliegenden Seitenkanten oder an zwei gegenüberliegenden Randabschnitten der Blisterkarte zumindest eine Unterlagekarte beweglich befestigt und diese Unterlagekarte ist dazu konfiguriert, in einer Sicherungsposition zumindest abschnittsweise plan an der Unterseite der Blisterkarte anzuliegen und dabei das eingeschlossene Packgut gegen eine unbeabsichtigte Entnahme sowie gegen ein Durchdrücken der Deckfolie zu sichern, wobei die Unterlagekarte durch eine äußere Krafteinwirkung mittels gegengleichem Zusammendrücken zweier einander gegenüberliegender sowie voneinander beabstandeter Verpackungsabschnitte reversibel aus der Sicherungsposition in eine Entnahmeposition überführbar ist, wobei während der durch äußere Krafteinwirkung fixierten Entnahmeposition die zumindest eine Unterlagekarte von der Unterseite der Blisterkarte unter Bildung eines zumindest eine Packgut-Entnahmeöffnung aufweisenden Verpackungsinnenraums beabstandet ist, wobei in der Entnahmeposition das Packgut durch Durchdrücken der Deckfolie in den Verpackungsinnenraum freigegeben sowie durch die zumindest eine Packgut-Entnahmeöffnung hindurch dem Verpackungsinnenraum entnommen werden kann.

Die Trägerfolie der Blisterkarte weist eine oder mehrere Falzkanten und/oder Perforationen als Schwächungslinien auf, um entlang dieser definierten Kanten bzw. Schwächungslinien gefalten, geklappt oder gewölbt werden zu können. Damit wird gewährleistet, dass weitestgehend unabhängig von der Materialauswahl der Verpackung der Bewegungsübergang zwischen der Sicherungsposition, in der keine äußere Krafteinwirkung an den voneinander beabstandeten Verpackungsabschnitten erfolgt, und der während einer äußeren Krafteinwirkung fixierten Entnahmeposition eine reversible Hin-und-Her-Bewegung ist. Je nach Anordnung können eine oder mehrere Falzkanten in der Trägerfolie der Blisterkarte auch dafür sorgen, dass die Verpackung aufgrund der Falzkanten eine ausreichende Stabilität bzw. Knicksteifigkeit aufweist.

Vorteilhaft ist bei einer solchen Verpackung für Kinder der Zugang zum Packgut, insbesondere zu einer verpackten pharmazeutischen Wirkstoffformulierung wie einer Tablette, versperrt, da die Verpackung so gestaltet ist, dass Kleinkinder die einander gegenüberliegenden Verpackungsabschnitte, die zum Überführen der Verpackung aus der Sicherungsposition in die Entnahmeposition gegengleich mit einer Hand zusammengedrückt werden müssen, nicht mit einer Hand umgreifen können. Dazu sind die beiden einander gegenüberliegenden Verpackungsabschnitte, die zusammengedrückt werden müssen, vorteilhaft zu weit voneinander entfernt, als dass ein Kleinkind dies mit einer Hand bewerkstelligen könnte. Die Verpackung ist so gestaltet, dass diese nur in der während einer äußeren Krafteinwirkung durch gegengleiches Zusammendrücken fixierten Entnahmeposition ausreichend steif ist, damit in dieser Entnahmeposition aus einer Blisterkavität das Packgut bzw. eine Tablette durch Durchdrücken der Deckfolie der Blisterkarte entnommen werden kann. Somit ist jedenfalls eine zeitgleiche beidhändige Betätigung der Verpackung erforderlich. Mit der einen Hand muss die Verpackung durch Zusammendrücken in die Entnahmeposition gebracht und in dieser fixiert werden, um zeitgleich mit der anderen freien Hand eine oder mehrere Packguteinheiten aus den entsprechenden Blisterkavitäten in den Verpackungsinnenraum durchdrücken zu können.

Es müssen also zwei Handgriffe gleichzeitig ausgeführt werden, was für Kleinkinder im gemäß DIN EN 14375 festgelegten Testalter von 42 bis 51 Monaten aufgrund ihrer motorischen Fähigkeiten sowie der Größe ihrer Kinderhände praktisch unmöglich ist. Durch geeignete Wahl der Abstände zwischen den Druckpunkten an den gegenüberliegenden Verpackungsabschnitten, welche zum reversiblen Fixieren der Entnahmeposition einhändig zusammengedrückt werden müssen, um gleichzeitig mit der zweiten Hand das Packgut aus der Blisterkarte durchdrücken zu können, können je nach individueller Anforderung bestimmte Altersgruppen von Kleinkindern zuverlässig von einem möglichen Zugang zum Verpackungsinhalt bzw. zum Packgut abgehalten werden. Bei der Gestaltung der erfindungsgemäßen Verpackung muss also dafür Sorge getragen werden, dass die Abstände zwischen den Druckpunkten an den gegenüberliegenden Verpackungsabschnitten, um diese zusammenzudrücken, ausreichend weit voneinander beabstandet sind, damit Kinderhände diese nicht mit einer Hand zusammendrücken können.

Besonders flexibel lässt sich durch geeignete Wahl dieser Abmessungen, also der Abstände zwischen den Druckpunkten an den gegenüberliegenden Verpackungsabschnitten der erfindungsgemäßen Verpackung, sowie durch geeignete Auswahl von an sich bekannten Blisterdeckfolien, mit denen die Durchdrückkraft zum Durchdrücken bzw. zum Entnehmen des Packguts variiert werden kann, die erfindungsgemäße Verpackung auch besonders flexibel an jeweils geltende Sicherheitsbestimmungen anpassen. So ist es beispielsweise möglich, für eine kindergesicherte Verpackung gemäß den aktuellen Anforderungen des PPPA in den USA die erfindungsgemäße Verpackung so zu gestalten, dass Kleinkinder diese Verpackung ohne Zuhilfenahme von externem Werkzeug rein mit ihren Händen nicht öffnen können. Gleichzeitig hat sich jedoch bei Tests mit Prototypen der erfindungsgemäßen Verpackung gezeigt, dass Senioren in Pflegeheimen als Probanden keine Probleme hatten, die Verpackung mit einer Hand so zu greifen und zusammen zu drücken, dass diese in ihrer Entnahmeposition fixiert war und die Senioren in ihnen an sich bekannter Weise mit der anderen Hand einzelne Tabletten aus den Blisterkarten der Verpackung entnehmen konnten. Im Weiteren ist der hier gewählte Begriff einer Blisterkarte gleichbedeutend mit der ebenfalls üblichen Bezeichnung eines Blisterstreifens als Blisterverpackung für einzelne Packguteinheiten wie beispielsweise Tabletten zu verstehen.

Je nach Materialauswahl und Lagenaufbau der Blisterdeckfolien ist es beispielsweise möglich, die Durchdrückkraft zum Durchdrücken bzw. zum Entnehmen des Packguts in einem Bereich zwischen etwa 20 N und 120 N zu variieren. Diese Durchdrückkräfte wurden in Tests mit einem sogenannten Pharma Pin mit einem Durchmesser von 10,5 mm ermittelt. Je nach zu verpackendem Produkt bzw. je nach Gefährdungspotential der pharmazeutischen Wirkstoffen im Packgut stehen somit zumindest zwei Parameter für die besonders flexible und individuelle Gestaltung einer sicherheitskonformen erfindungsgemäßen Verpackung zur Verfügung.

Als Blisterfolien können an sich sämtliche aus dem Stand der Technik bekannte Materialien eingesetzt werden. Die Trägerfolie und die Deckfolie können aus einer oder aus mehreren Schichten aufgebaut sein. Die Deckfolie wird mit der Trägerfolie beispielsweise durch Kleben, Schweißen oder Versiegeln abgedichtet verbunden. Als typische Materialien für die Trägerfolie können beispielsweise Kunststoffe wie Polyamid (PA), Polyester (UP), Polycarbonat (PC), Polypropylen (PP), Polyethylen (PE), Polyvinylchlorid (PVC) oder entsprechende Co-Polymere eingesetzt werden. Beispielsweise können auch Verbundmaterialien wie eine oder mehrere Kunststofffolien mit Papier- oder Kartonlagen als Trägerfolie eingesetzt werden. Als Deckfolie werden beispielsweise Metallfolien wie Aluminiumfolien oder Aluminiumverbundfolien, die aus Aluminium und beispielsweise einem Kunststoff hergestellt sind, verwendet. Ebenso können beispielsweise mit Aluminium bedampfte Verbundfolien oder kaschierte Papierfolien als Deckfolien eingesetzt werden.

Die zumindest eine Unterlagekarte, die als kindergesicherter Entnahmeschutz in der Sicherungsposition der Verpackung an der Unterseite der zumindest einen oder der mehreren Blisterkarten, die mit Packgut befüllt sind, anliegt, kann wahlweise aus einer oder aus mehreren Schichten aufgebaut sein. Zweckmäßig kann die Unterlagekarte aus demselben Material oder - bei einem mehrschichtigen Aufbau - aus denselben Materialien, aus denen die zumindest eine Blisterkarte hergestellt ist, aufgebaut sein. Ebenso ist es im Rahmen der Erfindung möglich, dass die Unterlagekarte aus einem anderen Material als die zum Aufbau der Blisterkarten verwendeten Materialien hergestellt ist.

In einer einfachen Ausführung kann als Unterlagekarte eine einschichtige bzw. einlagige Verstärkungslage beispielsweise aus einem durchsichtigen Kunststoff mit entsprechender Steifigkeit eingesetzt werden. Ebenso kann die Unterlagekarte im Rahmen der Erfindung als mehrschichtige Verstärkungsplatte gestaltet sein.

Die Unterlagekarte kann ebenso in einer weiteren bevorzugten Ausführung eine weitere Blisterkarte sein, die gegengleich zur ersten Blisterkarte angeordnet sowie beweglich an der Blisterkarte befestigt ist und bei der jeweils die durchdrückbaren Deckfolien zueinander gewandt zu einem innenliegenden Verpackungsinnenraum orientiert sind. Somit sind außenseitig der Verpackung an deren Außenflächen jeweils robuste Trägerfolien angeordnet, die das Packgut nach außen hin schützen.

Im Rahmen der Erfindung ist somit unter dem Begriff einer Unterlagekarte je nach Ausführung der Verpackung eine flächige Verstärkungslage oder Verstärkungsplatte etwa in derselben Größe einer oder mehrerer Blisterkarten zu verstehen, die ein- oder mehrlagig aufgebaut sein kann. Eine Unterlagekarte kann beispielsweise aus einer Trägerfolie, die auch bei der Blisterkarte vorgesehen ist, gebildet sein oder kann wahlweise auch selbst eine Blisterkarte mit den entsprechenden Blisterkavitäten zur Aufnahme von Packgut sein.

Die Unterlagekarte dient als Unterlagemittel bzw. als Schutzmittel zum Schutz der Deckfolie der Blisterkarte und soll verhindern, dass in der Sicherungsposition der Verpackung die Deckfolie der Blisterkarte durchgedrückt oder beschädigt werden kann. Die Unterlagekarte wirkt somit wie eine Abdeckkarte zur Abdeckung bzw. zum Schutz für die gegenüberliegende Deckfolie an der Unterseite der ihr zugeordneten Blisterkarte. Im Gegensatz zu den vorhin erwähnten bekannten abziehbaren (peelfähigen) Sicherungsfolien, die zum Schutz von Deckfolien direkt auf diesen aufgeklebt sind und von diesen Deckfolien wieder abgelöst werden müssen, bildet die Unterlagekarte jedoch einen von der zu schützenden Deckfolie der ihr zugeordneten, gegenüberliegenden Blisterkarte eigenen Abschnitt der Verpackung. Die Unterlagekarte liegt in der Sicherungsposition zum Schutz der gegenüber angeordneten Deckfolie zwar an dieser an, haftet jedoch nicht an dieser an. Die Unterlagekarte kann durch entsprechendes Zusammendrücken in der Entnahmeposition der Verpackung - je nach Ausführung der Verpackung - in eine von der Deckfolie beabstandete Position bewegt, verschoben, verschwenkt, geklappt und/ oder geschwenkt werden. Vorteilhaft ist dazu kein Abziehen oder Ablösen der Unterlagekarte von der Deckfolie erforderlich. Der innenliegende Verpackungsraum, der von der einen oder den mehreren Blisterkarten sowie von einer oder von mehreren Unterlagekarten umschlossen ist, bietet den Vorteil, dass Packgut wie beispielsweise eine Tablette, welches in der fixierten Entnahmeposition durch Durchdrücken der Deckfolie aus der entsprechenden Blisterkavität herausgedrückt wurde, zuerst in den Verpackungsinnenraum der Verpackung gelangt und durch eine Entnahmeöffnung hindurch dem Verpackungsinnenraum entnommen werden kann.

Damit wird vorteilhaft vermieden, dass eine Tablette aus einer herkömmlichen Blisterverpackung auf eine externe Unterlage wie einen Tisch gedrückt werden muss und dabei verloren gehen kann. Weiters kann durch entsprechende Gestaltung der Packgut-Entnahmeöffnung diese so gestaltet werden, dass beispielsweise eine Tablette aus dem Verpackungsinnenraum direkt in den Mund des Patienten geschüttet werden kann, ohne dass diese dazu von Hand angegriffen werden müssen.

Erfindungsgemäß ist die Unterlagekarte durch eine äußere Krafteinwirkung mittels gegengleichem Zusammendrücken zweier einander gegenüberliegender sowie voneinander beabstandeter Verpackungsabschnitte reversibel aus der Sicherungsposition in eine Entnahmeposition überführbar. Darunter ist zu verstehen, dass die Verpackung so gestaltet ist, dass zumindest eine Unterlagekarte für sich alleine oder aber in Kombination mit zumindest einer korrespondierenden Blisterkarte oder mit weiteren Unterlagekarten durch äußere Krafteinwirkung durch Zusammendrücken mittels einer Hand der Betätigungsperson, die die Verpackung öffnen möchte, von der Sicherungsposition in die Entnahmeposition überführt werden kann. Dieser Bewegungsübergang ist reversibel als Hin-und-Her-Bewegung zwischen der Sicherungsposition - ohne äußere Krafteinwirkung an den voneinander beabstandeten Verpackungsabschnitten - sowie der Entnahmeposition - während der äußeren Krafteinwirkung an den voneinander beabstandeten Verpackungsabschnitten - zu verstehen. Die entsprechenden zwei einander gegenüberliegenden sowie voneinander beabstandeten Verpackungsabschnitte können je nach Ausführung und Anwendung der Verpackung beispielsweise farblich markiert sein und/oder eine strukturelle oder haptische Gestaltung wie beispielsweise eine Prägung, Riffelung oder Noppung aufweisen.

Je nach Ausführung und Gestaltung der Verpackung kann es erforderlich sein, dass nach dem Durchdrücken einer Dosiseinheit des Packguts in den Verpackungsinnenraum, wobei die Verpackung durch Zusammendrücken in ihrer Entnahmeposition fixiert wird, anschließend zum Entleeren des Verpackungsinnenraums ein nochmaliges Umgreifen an der Verpackung erfolgen muss. Dies kann beispielsweise der Fall sein, wenn Seitenlaschen an den Schmalseiten zusammengedrückt werden müssen, um die Verpackung aus ihrer Sicherungsposition in ihrer Entnahmeposition überzuführen. Zum Entleeren des Verpackungsinnenraums kann es aber danach vorgesehen sein, dass auf einer Schmalseite die Seitenlaschen geöffnet werden müssen, was ein nochmaliges Umgreifen der Verpackung erforderlich machen kann. Dieser weitere, zusätzliche Handhabungsschritt kann die Manipulationssicherung der Verpackung gegen unbeabsichtigte Betätigung von Kleinkindern weiter verbessern.

Durch die bewegliche Befestigung der zumindest einen Unterlagekarte an zwei gegenüberliegenden Seitenkanten oder an zwei gegenüberliegenden Randabschnitten der Blisterkarte sind diese Verpackungsabschnitte miteinander bewegungsmäßig gekoppelt.

Die erfindungsgemäße Verpackung ist keinesfalls auf die Aufnahme von Packgut mit pharmazeutischen Wirkstoffen, also auf eine Arzneimittelverpackung, beschränkt. Ebenso können in einer erfindungsgemäßen Verpackung beliebige Einheiten von Packgut verwahrt werden, welche beispielsweise so klein sind, dass sie aufgrund deren Größe gefährlich für Kleinkinder sind und von Kleinkindern verschluckt werden können. Bloß beispielhaft seien hierzu neben Nahrungsergänzungspräparaten, Kaugummis oder Kaudragees wie Nikotinkaugummis auch elektronische Kleinteile, Ersatzteile, Werkzeugeinsätze, Einweg-Dosierinstrumente, Einweg-Nadeln und dergleichen genannt, die ebenfalls gesichert in erfindungsgemäßen Verpackungen aufbewahrt werden können. So kann es vorteilhaft sein, wenn beispielsweise Ersatzteile für E-Zigaretten oder für LED-Leuchten, die sehr klein sind und von Kleinkindern verschluckt werden können, in einer erfindungsgemäßen Verpackung kindergesichert aufbewahrt werden.

Im Weiteren ist in der Beschreibung die Zuordnung bestimmter Begriffe hinsichtlich eines Ortes, einer Lage oder einer Orientierung, wie beispielsweise "horizontal", "vertikal", "in horizontaler Richtung", "in vertikaler Richtung", "oben", "unten", "innen", "außen", "vorne", "darunter", "darüber" etc. lediglich zur Vereinfachung gewählt und diese Angaben beziehen sich möglicherweise auf die Darstellung in den Zeichnungen, nicht jedoch notwendigerweise auf eine Gebrauchs- oder Lagerungsposition der erfindungsgemäßen Verpackung. Um klarzustellen, dass im bestimmungsgemäßen Gebrauch der erfindungsgemäßen Verpackungen die zu schützenden Deckfolien der Blisterkarten jeweils nach innen zum Verpackungsinnenraum hin orientiert sind, entsprechen die mit den Deckfolien zumindest abschnittsweise bedeckten Unterseiten der Blisterkarten jeweils den Innenseiten der Blisterkarten in Bezug zum Verpackungsinnenraum der Verpackung.

Besonders zweckmäßig kann es sein, wenn bei einer erfindungsgemäßen Verpackung die zumindest eine Unterlagekarte eine Trägerfolie umfasst oder aus einer Trägerfolie gebildet ist.

Wie bereits zuvor erwähnt dient die Unterlagekarte jedenfalls als mechanischer Schutz der Blisterkarte, um das Packgut bzw. die Tabletten vor einer unbeabsichtigten Entnahme infolge von Durchdrücken durch die Deckfolie zu schützen. Dazu kann in einer besonders einfachen und kostengünstigen Ausführungsvariante der Erfindung an der Blisterkarte zumindest eine Unterlagekarte aus einer Trägerfolie oder eine solche Trägerfolie umfassend beweglich befestigt sein. Diese Unterlagekarte umfassend eine Trägerfolie ist dazu konfiguriert, in einer Sicherungsposition zumindest abschnittsweise plan an der Unterseite der Blisterkarte anzuliegen und dabei das eingeschlossene Packgut gegen eine unbeabsichtigte Entnahme sowie gegen ein Durchdrücken der Deckfolie zu sichern.

Besonders vorteilhaft kann bei einer Verpackung gemäß der Erfindung die zumindest eine Blisterkarte sowie die zumindest eine Unterlagekarte jeweils in Form von Rechtecken gestaltet sein, wobei die Unterlagekarte jeweils an zwei gegenüberliegenden Seitenkanten oder an zwei gegenüberliegenden Randabschnitten der Längsseiten der Blisterkarte befestigt ist.

In dieser Variante der Erfindung können die Blisterkavitäten zur Aufnahme von Packgut-Einheiten entsprechend der Größe der rechteckförmigen Blisterkarte entsprechend reihenweise oder matrix-weise angeordnet werden. Die zumindest eine Unterlagekarte ist zweckmäßig ebenfalls in Rechteckform gestaltet und weist im Wesentlichen dieselben Abmessungen auf wie diejenige korrespondierende Blisterkarte, zu deren Schutz die Unterlagekarte vorgesehen ist. Die beiden Karten sind entlang ihrer gegenüberliegenden Längsseiten aneinander beweglich befestigt. Je nach Ausführung können die beiden Karten direkt an ihren Längsseitenkanten oder aber entlang von Randabschnitten entlang ihrer Längsseitenränder miteinander befestigt sein. Eine Entnahme von bereits aus den Blisterkavitäten herausgedrücktem Packgut aus dem Verpackungsinnenraum zwischen der Blisterkarte und der korrespondierenden Unterlagekarte erfolgt in der Entnahmeposition der Verpackung an einer ihrer Schmalseiten.

In einer vorteilhaften Weiterbildung der Erfindung kann bei einer Verpackung die zumindest eine Unterlagekarte mittels Verbindungslaschen, vorzugsweise mit mehreren seriell angeordneten Verbindungsstegen, an zwei gegenüberliegenden Randabschnitten der Blisterkarte beweglich befestigt sein.

In dieser Ausführung wird der Verpackungsinnenraum seitlich durch die beweglichen Verbindungslaschen oder Verbindungsstege begrenzt. Diese Verbindungslaschen oder Verbindungsstege sind so angeordnet, dass sie eine reversible Translationsbewegung bzw. Relativbewegung in Längsrichtung von der Blisterkarte und der dazu korrespondierenden Unterlagekarte zwischen der Sicherungsposition und der Entnahmeposition der Verpackung ermöglichen.

Besonders vorteilhaft kann bei einer erfindungsgemäßen Verpackung zumindest eine Beschriftungslasche an der Blisterkarte und/oder der Unterlagekarte befestigt sein.

Durch die zumindest eine Beschriftungslasche an der Verpackung ist jederzeit der Aufdruck, beispielsweise der Produkt- und/oder Firmenname des Packguts bzw. des Arzneimittels, gut lesbar. Die Beschriftung kann beispielsweise auch in Braille-Schrift erfolgen, damit Blinde oder sehbehinderte Personen auch direkt an der Verpackung sowie unabhängig vom Grad der bereits entnommenen Dosiseinheiten bzw. Packgut-Einheiten erkennen können, um welches verpackte Erzeugnis oder Medikament es sich handelt. Die Beschriftungslasche kann einseitig oder beidseitig an der Verpackung angebracht sein.

Beispielsweise können auf einer oder mehreren Beschriftungslaschen, die direkt mit der Blisterkarte und/oder der Unterlagekarte verbunden sind, beispielsweise Angaben zu den Entnahmeintervallen der verpackten Dosiseinheiten aufgedruckt sein.

Ebenso ist es im Rahmen der Erfindung vorgesehen, dass eine oder mehrere Beschriftungslaschen bedruckbar oder prägbar ausgerüstet sind, um die Verpackung mit individuellen Angaben zu Entnahmeintervallen gestalten zu können.

Vorteilhaft kann es sein, wenn bei einer Verpackung gemäß der Erfindung die zumindest eine Beschriftungslasche an einer Seitenkante oder an einem Randabschnitt der Blisterkarte befestigt ist und die Blisterkarte überragt.

In dieser Ausführung ist die eine oder sind die mehreren abstehenden Beschriftungslaschen nicht nur besonders einfach lesbar, sondern sie können auch so gestaltet werden, dass durch diese Beschriftungslaschen das Zusammendrücken der Verpackung, also das Überführen von der Sicherungsposition in die Entnahmeposition der Verpackung, für Kinderhände weiter erschwert wird. Dies kann beispielsweise durch an den Außenkanten der Beschriftungslaschen aufgeraute und/oder gezackte Abschnitte erreicht werden, die für Kleinkinder zum Ergreifen mit kleinen Kinderhänden unangenehm sind und die folglich ein Zusammendrücken eben an diesen Verpackungsabschnitten verhindern.

Besonders anwendungssicher kann eine erfindungsgemäße Verpackung gestaltet sein, wenn die der Packgut-Entnahmeöffnung gegenüberliegende Seite des Verpackungsinnenraums mit einer Verschlusslasche verschließbar ist.

In dieser Ausführungsvariante kann das Packgut bzw. eine Tablette aus dem Verpackungsinnenraum ausschließlich durch eine Packgut-Entnahmeöffnung entnommen werden. Ein unbeabsichtigtes Entnehmen oder Herausfallen des Packguts aus dem Verpackungsinnenraum kann somit erfolgreich verhindert werden.

In einer weiteren vorteilhaften Ausführungsvariante der erfindungsgemäßen Verpackung kann die zumindest eine Packgut-Entnahmeöffnung des Verpackungsinnenraums mit einer Verschlusslasche verschließbar ausgerüstet sein. In dieser Version der Verpackung muss zusätzlich die Verschlusslasche der Packgut-Entnahmeöffnung geöffnet werden, um das bereits im Verpackungsinnenraum befindliche Packgut der Verpackung entnehmen zu können, wodurch die Verliersicherheit des Packguts weiter erhöht wird.

Besonders zweckmäßig kann bei einer Verpackung gemäß der Erfindung die zumindest eine Unterlagekarte eine weitere Blisterkarte mit einer Trägerfolie, mit zumindest einer Blisterkavität zur Aufnahme von Packgut, insbesondere zur Aufnahme einer pharmazeutischen Wirkstoffformulierung wie einer Tablette, sowie mit einer Deckfolie sein, wobei die zumindest eine weitere Blisterkarte so angeordnet ist, dass deren Trägerfolie eine Außenfläche der Verpackung bildet und deren Deckfolie zum Verpackungsinnenraum hin orientiert ist.

Diese Verpackungsausführung bietet den Vorteil, dass zumindest eine weitere Blisterkarte als Unterlagekarte zum Schutz der zumindest einen "ersten" Blisterkarte eingesetzt wird. Somit sind zumindest zwei Blisterkarten gegengleich zueinander angeordnet und schützen in der Sicherungsposition gegenseitig ihre aneinander liegenden Deckfolien vor unbeabsichtigtem Herausdrücken des Packguts aus den Blisterkavitäten. Diese Ausführung ist besonders wirtschaftlich, da die weitere Blisterkarte in ihrer Funktion als Unterlagekarte aus demselben Material oder denselben Materialien aufgebaut sein kann wie die zumindest eine "erste" Blisterkarte. Je nach Ausgestaltung der erfindungsgemäßen Verpackung ist es möglich, dass an der Verpackung keine vorzugsweise Anordnung oder Stellung der zumindest einen "ersten" Blisterkarten sowie der einen oder mehreren weiteren Blisterkarten, die als Unterlagekarten dienen, erkennbar ist. In dieser vorzugsweisen Ausführung können die miteinander verbundenen Blisterkarten beispielsweise ident ausgestaltet und/oder symmetrisch bezüglich einer Verpackungsachse und/oder einer Verpackungsebene angeordnet sein. Einen weiteren Vorteil bietet eine solche Verpackung, in der zwei oder mehrere Blisterkarten vorgesehen sind, da auf kleinem Verpackungsraum in den Blisterkarten möglichst viele Dosiseinheiten des Packgutes verpackt werden können.

Besonders zweckmäßig können bei einer Verpackung gemäß der Erfindung in der Sicherungsposition die mit Packgut befüllten Blisterkavitäten von zwei aneinander anliegenden Blisterkarten deckungsgleich übereinander angeordnet sein. In dieser Ausführung liegen die Blisterkavitäten von zwei korrespondierenden Blisterkarten, die in der Sicherungsposition der Verpackung mit deren Deckfolien aneinander liegen, deckungsgleich übereinander. In dieser Ausgestaltung der Verpackung kann eine besonders sichere Verwahrung des Packguts, welches gegen unbeabsichtigtes Durchdrücken der Deckfolien geschützt ist, ermöglicht werden.

Alternativ dazu kann es im Rahmen der Erfindung auch vorgesehen sein, dass in der Sicherungsposition die mit Packgut befüllten Blisterkavitäten von zwei aneinander anliegenden Blisterkarten jeweils versetzt zueinander angeordnet sind. Auch in dieser Ausgestaltung der Verpackung kann das Packgut sicher gegen unbeabsichtigtes Durchdrücken der Deckfolien geschützt werden.

In einer besonders formschönen Ausführung der erfindungsgemäßen Verpackung kann die Verpackung polsterförmig gestaltet sein, wobei die beiden Außenflächen der Verpackung entweder von einer ersten Blisterkarte sowie einer weiteren Blisterkarte mit in Blisterkavitäten befülltem Packgut oder alternativ von einer Blisterkarte sowie von einer gegenüberliegenden Unterlagekarte ohne Packgut gebildet sind, welche an zwei gegenüberliegenden Seitenkanten der Blisterkarte miteinander verbunden sind, wobei die Seitenkanten die Längsseiten der Verpackung bilden, sowie an den einander gegenüberliegenden Schmalseiten der Blisterkarten jeweils gegengleich überlappende Verschlusslaschen befestigt sind.

Die gegengleich überlappenden Verschlusslaschen an den Schmalseiten der Verpackung können dabei vorteilhaft als erste und zweite einander gegenüberliegende sowie voneinander beabstandete Verpackungsabschnitte dienen, die zum Fixieren der polsterförmigen Verpackung in ihrer Entnahmeposition gegengleich zusammengedrückt werden müssen. In der Sicherungsposition ist die Verpackung im Wesentlichen flach und die beiden Außenflächen bzw. Außenseiten liegen mit ihren Innenseiten aneinander. Durch Zusammendrücken an den Schmalseiten der Verpackung wölbt sich diese polsterförmig auf und bildet in der Entnahmeposition einen Verpackungsinnenraum, der etwa einen ovalen Querschnitt aufweist. Zweckmäßig sind auch die Verschlusslaschen an den Schmalseiten der Verpackung entsprechend oval abgerundet zugeschnitten.

Eine weitere formschöne Verpackungsvariante gemäß der Erfindung kann als gerades Prisma mit einer geradzahligen Anzahl an Außenflächen gestaltet sein, wobei die Außenflächen von einer oder von mehreren Blisterkarten mit in Blisterkavitäten befülltem Packgut oder alternativ von zumindest einer Blisterkarte sowie von einer oder mehreren Unterlagekarten ohne Packgut gebildet sind, die an ihren gegenüberliegenden Seitenkanten nebeneinander gereiht verbunden sind und die Längsseiten der Verpackung bilden.

Beispielhaft können so vier, sechs oder acht Blisterkarten oder alternativ auch Unterlagekarten ohne Packgut streifenartig als Außenflächen eines geraden Prismas zusammengestellt sein. Die Blisterkarten und/oder Unterlagekarten sind dabei an ihren Längsseitenkanten mit den jeweils benachbarten Blisterkarten und/oder Unterlagekarten verbunden. Zur Erhöhung der Beweglichkeit der streifenartig nebeneinander angeordneten Blisterkarten und/oder Unterlagekarten können deren Längsseitenkanten als Falzkanten ausgeführt sein und/oder Perforationen zur Schwächung des Materials der Trägerfolien aufweisen.

Je nach Anforderung an die Verpackung können einzelne, mehrere oder auch sämtliche Außenflächen des Verpackungs-Prismas als Blisterkarten ausgebildet sein und gleiche oder unterschiedliche Anzahl an Blisterkavitäten aufweisen. Beispielsweise kann bei einem sechsseitigen Prisma jede zweite Außenfläche als streifenförmige Blisterkarte mit Blisterkavitäten ausgebildet sein, wobei alternierend die jeweils zwischen zwei Blisterkarten vorgesehenen Außenseiten als Unterlagekarten ohne Blisterkavitäten ausgeführt sind.

Besonders vorteilhaft kann bei einer Verpackung gemäß der Erfindung ein Abstand zwischen einander gegenüberliegenden Verpackungsabschnitten in der Sicherungsposition größer sein als ein Abstand zwischen denselben einander gegenüberliegenden Verpackungsabschnitten in der Entnahmeposition. Wie bereits zuvor festgehalten, kann durch geeignete Dimensionierung der Verpackungsabmessungen sichergestellt werden, dass der Abstand zwischen einander gegenüberliegenden Verpackungsabschnitten in der Sicherungsposition, der zum Überführen der Verpackung beispielsweise durch Bewegen, Verschieben, Klappen und/oder Schwenken in die Entnahmeposition zusammengedrückt werden müssen, ausreichend groß ist, damit diese beiden Verpackungsabschnitte nicht von einer Kleinkinderhand umgriffen werden können.

Da in dieser Ausführungsvariante der Abstand zwischen denselben einander gegenüberliegenden Verpackungsabschnitten in der Entnahmeposition kleiner ist als in der Sicherungsposition, können auch Senioren bzw. Blinde oder sehbehinderte Personen einfach erkennen, in welcher der beiden reversiblen Positionen sich die Verpackung gerade befindet. Vorteilhaft wird so die Bedienungsfreundlichkeit der Verpackung weiter erhöht.

Beispielsweise kann es für eine kindergesicherte Verpackung zweckmäßig sein, wenn der Abstand zwischen einander gegenüberliegenden Verpackungsabschnitten in der Sicherungsposition zumindest 8 cm, vorzugsweise zumindest 10 cm beträgt. Diese Sicherungsabstände in der Sicherungsposition zwischen den einander gegenüberliegenden Verpackungsabschnitten, die zusammengedrückt werden müssen, um die Verpackung in ihre Entnahmeposition überzuführen, scheinen nach derzeitigem Wissen der Anmelderin ausreichend groß zu sein für Kleinkinderhände zu sein. Senioren sollten aber in der Lage sein, diese Sicherungsabstände mit der Spannweite einer Hand umgreifen zu können.

Weitere Einzelheiten, Merkmale und Vorteile der Erfindung ergeben sich aus der nachfolgenden Erläuterung von in den Zeichnungen jeweils schematisch dargestellten Ausführungsbeispielen erfindungsgemäßer Verpackungen jeweils für Arzneimittel. In den Zeichnungen zeigen:
- **Fig. 1** in einer Schrägansicht von vorne eine erste Ausführungsform einer erfindungsgemäßen Verpackung in Polsterform, wobei die Verpackung in der Abbildung an der Verpackungs-Oberseite eine Blisterkarte mit Blisterkavitäten zur Aufnahme von Packgut zeigt, die von einer Unterlagekarte an der Verpackungs-Unterseite unter Bildung eines Verpackungsinnenraums geschützt wird;
- **Fig. 2A** zeigt in einer Schnittansicht von der Seite die Schmalseite einer zweiten Ausführungsform einer erfindungsgemäßen Verpackung in Polsterform, wobei bei dieser Verpackung an der Verpackungs-Oberseite eine Blisterkarte mit Blisterkavitäten zur Aufnahme von Packgut angeordnet ist und an der Verpackungs-Unterseite eine Unterlagekarte ohne Blisterkavitäten vorgesehen ist, welche Unterlagekarte in einer Sicherungsposition der Verpackung an der Blisterkarte anliegt;
- **Fig. 2B** zeigt in einer Schnittansicht von der Seite die Schmalseite des in Fig. 1 veranschaulichten Aufbaus dieser Verpackung mit einer Blisterkarte, wobei bei dieser Verpackung an der Verpackungs-Oberseite eine Blisterkarte mit Blisterkavitäten zur Aufnahme von Packgut angeordnet ist und an der Verpackungs-Unterseite eine weitere Blisterkarte als Unterlagekarte vorgesehen ist;
- **Fig. 3** zeigt in einer Schnittansicht von der Seite die Längsseite der in Fig. 1 bzw. in Fig. 2B veranschaulichten Ausführungsform einer erfindungsgemäßen Verpackung in Polsterform, wobei sich in dieser Abbildung die Verpackung in ihrer Sicherungsposition befindet;
- **Fig. 4** zeigt in einer Schrägansicht von vorne die in Fig. 2B bzw. in Fig. 3 veranschaulichte Verpackung in Polsterform, wobei sich in dieser Abbildung die Verpackung in ihrer durch Zusammendrücken fixierten Entnahmeposition befindet;
- **Fig. 5** zeigt in einer Schrägansicht von oben den Verpackungsinnenraum der in Fig. 4 veranschaulichten Verpackung, wobei sich in dieser Abbildung die Verpackung in ihrer durch Zusammendrücken fixierten Entleerposition befindet;
- **Fig. 6** zeigt in einer Schrägansicht von oben die in den **Fig. 4** und **Fig. 5** veranschaulichte Verpackung nach Entleeren einer Tablette als Dosiseinheit des Packgutes aus dem Verpackungsinnenraum;
- **Fig. 7** zeigt in einer Schrägansicht von oben eine weitere Ausführungsform einer erfindungsgemäßen Verpackung in Polsterform, wobei hier die Verschlusslaschen an der linken Schmalseite der Verpackung miteinander verschweißt sind;
- **Fig. 8** zeigt in einer Schrägansicht von oben eine weitere Ausführungsform einer erfindungsgemäßen Verpackung, bei der an der Verpackungs-Unterseite eine Unterlagekarte mittels Verbindungslaschen in Form von mehreren seriell angeordneten Verbindungsstegen an zwei gegenüberliegenden Randabschnitten der Blisterkarte beweglich befestigt ist;
- **Fig. 9** zeigt in einer Schnittansicht gemäß der in Fig. 8 skizzierten Schnittlinie IX-IX von der Seite ein Detail der in **Fig. 8** veranschaulichten Verpackung;
- **Fig. 10** zeigt in einer Schrägansicht die Längsseite der in **Fig. 8** und **Fig. 9** veranschaulichten Verpackung beim Überführen aus der Sicherungsposition in die Entnahmeposition der Verpackung;
- **Fig. 11** zeigt in einer Schrägansicht die Längsseite der in den **Figuren 8 bis 10** veranschaulichten Verpackung in ihrer zusammengedrückten Entnahmeposition;
- **Fig. 12** zeigt in einer Schrägansicht von oben eine weitere Ausführungsform einer erfindungsgemäßen Verpackung in Form eines sechsseitigen geraden Prismas in einer flach ausgebreiteten Sicherungsposition;
- **Fig. 13** zeigt in einer Schrägansicht von der Seite die in **Fig. 12** veranschaulichte Verpackung in ihrer zusammengedrückten Entnahmeposition, wobei der Blick in den Verpackungsinnenraum der Prisma-förmigen Verpackung freigegeben ist;
- **Fig. 14** zeigt in einer Schrägansicht von oben die in **Fig. 13** veranschaulichte Verpackung mit an den Schmalseiten der Verpackung umgeschlagenen Verschlusslaschen;
- **Fig. 15** zeigt in einer Seitenansicht die in den **Figuren 12 bis 14** veranschaulichte Verpackung in ihrer zusammengedrückten Entnahmeposition;
- **Fig. 16** zeigt in einer Schrägansicht von der Seite ein Detail einer weiteren Ausführungsform einer erfindungsgemäßen Verpackung in Form von zwei Blisterkarten, die in ihrer Sicherungsposition deckungsgleich spiegelverkehrt übereinander liegen und die entlang ihrer beiden Längsseitenkanten mit Beschriftungslaschen, die Randabschnitte der Blisterkarten bilden, verbunden sind;
- **Fig. 17** zeigt in einer Seitenansicht die Schmalseiten der in **Fig. 16** veranschaulichten Verpackung in ihrer zusammengedrückten Entnahmeposition;
- **Fig. 18** zeigt in einer Vorderansicht eine weitere Ausführungsform einer erfindungsgemäßen Verpackung in Polsterform, wobei die Verpackung in ihrer Sicherungsposition veranschaulicht ist und an der Oberseite der Verpackung in die hier obenliegende Trägerfolie eine Entnahmeöffnung für das Packgut eingestanzt ist;
- **Fig. 19** zeigt in einer Schrägansicht die in **Fig. 18** veranschaulichte Verpackung in ihrer durch Zusammendrücken fixierten Entnahmeposition;
- **Fig. 20** zeigt in einer Detailansicht von vorne eine weitere Ausführungsform einer erfindungsgemäßen Verpackung in Polsterform, wobei die Verpackung in ihrer Entnahmeposition veranschaulicht ist und an der Oberseite in die hier obenliegende Trägerfolie eine Entnahmeöffnung für das Packgut eingestanzt ist;
- **Fig. 21** betrifft ein Detail einer in Schrägansicht dargestellten weiteren Ausführung einer erfindungsgemäßen Verpackung in Polsterform, wobei in die hier obenliegende Trägerfolie eine Entnahmeöffnung für das Packgut eingestanzt ist und bei der die gegenüberliegende, untere Trägerfolie tiefgezogen ist;
- **Fig. 22** zeigt in einer Schrägansicht ein Detail einer weiteren Ausführungsform einer erfindungsgemäßen Verpackung in Polsterform, welche hier in ihrer Entnahmeposition veranschaulicht ist und bei der eine Entnahmeöffnung für das Packgut durch beide einander gegenüberliegenden Trägerfolien durchgestanzt ist;
- **Fig. 23** veranschaulicht in einer Seitenansicht eine weitere Ausführungsform einer erfindungsgemäßen Verpackung in Polsterform, wobei an der Beschriftungslasche ein ausfaltbarer Beipacktext befestigt ist;
- **Fig. 24** zeigt in einer Vorderansicht eine weitere Ausführungsform einer erfindungsgemäßen Verpackung in Polsterform, wobei die Verpackung in ihrer Sicherungsposition veranschaulicht ist und die Beschriftungslasche mit einer aufreißbaren Entnahmesicherung ausgestattet ist;
- **Fig. 25** zeigt in einer Detailansicht von vorne eine weitere Ausführungsform einer erfindungsgemäßen Verpackung in Polsterform, wobei die Verpackung in der Abbildung in ihrer Entnahmeposition veranschaulicht ist und an der Verpackungs-Oberseite in die obenliegende Trägerfolie eine Entnahmeöffnung samt einer Verschlusslasche für das Packgut eingestanzt ist.

Die nun folgende allgemeine Figurenbeschreibung betrifft generell sämtliche der gezeigten Figuren. Es werden im Folgenden für die unterschiedlichen Ausführungsformen jeweils dieselben Bezugszeichen für gleiche bzw. vergleichbare Elemente der Verpackung verwendet.

In den **Figuren 1 bis 7** werden jeweils unterschiedliche Ausgestaltungen von jeweils polsterförmigen Verpackungen 1 gezeigt, welche jeweils zwei Außenflächen 2 bzw. Außenseiten 2 der Verpackung 1 aufweisen, die entlang der Längsseiten 3 der Verpackung 1 miteinander verbunden sind. An den gegenüberliegenden Schmalseiten 4 sind Verschlusslaschen angeordnet und die gegenüberliegenden Schmalseiten 4 sind als einander gegenüberliegende Verpackungsabschnitte, nämlich als erster Verpackungsabschnitt 5 sowie als diesem gegenüberliegender zweiter Verpackungsabschnitt 6 gekennzeichnet, wobei diese Verpackungsabschnitte 5, 6 händisch zusammengedrückt werden müssen, um die Verpackung 1 von einer Sicherungsposition 70 in eine Entnahmeposition 80 überzuführen. Je nach Ausführung und Anwendungsfall der Verpackung können die Verpackungsabschnitte 5 und 6 direkt markiert und als Betätigungsabschnitte gekennzeichnet sein. Alternativ dazu können diese Verpackungsabschnitte 5 und 6 auch nur in einer separat beiliegenden Gebrauchsanweisung zum Bedienen der Verpackung gekennzeichnet sein, wodurch die kindergesicherte Ausführung einer solchen Verpackung weiter erhöht wird. Selbstverständlich können die Verpackungsabschnitte 5 und 6 sowohl direkt auf der Verpackung, als auch in einer Gebrauchsanweisung gekennzeichnet sein.

Die polsterförmige Verpackung 1 umfasst jeweils eine Blisterkarte 10 mit einer Oberseite 11 sowie einer Unterseite 12. Wie eingangs bereits festgehalten dienen die im Folgenden gewählten Bezeichnungen einer Oberseite 11 sowie einer der Oberseite 11 gegenüberliegende Unterseite 12 der Blisterkarte 10 lediglich zur Vereinfachung und Präzisierung der Zuordnung der betreffenden Seiten. Die Blisterkarte 10 ist in Bezug zur Verpackung 1 so angeordnet, dass deren Oberseite 11 eine Außenseite 11 der Blisterkarte 10 bzw. eine Außenfläche 2 der Verpackung 1 bildet. Umgekehrt bildet die Unterseite 12 der Blisterkarte 10 eine Innenseite der Verpackung 1.

Die in **Fig. 1** gezeigte Blisterkarte 10 ist hier im Wesentlichen rechteckförmig gestaltet und weist eine Längsseite 13 sowie eine Schmalseite 14 auf. Die Blisterkarte 10 umfasst eine Trägerfolie 20, welche in Fig. 1 an der Oberseite 11 bzw. der Außenseite 11 der Blisterkarte 10 angeordnet ist und somit auch eine Außenfläche 2 der Verpackung 1 bildet. Die Trägerfolie 20 ist beispielsweise aus durchsichtigem Kunststoff hergestellt und weist eine Foliendicke 21 beispielsweise von etwa 200 µm (Mikrometer) auf. Die Trägerfolie 20 weist Falzkanten 22 und/oder Perforationen 23 bzw. Schwächungslinien 23 auf, um entlang dieser definierten Kanten bzw. Schwächungslinien gefalten, geklappt oder gewölbt werden zu können. Die Trägerfolie 20 weist Blisterkavitäten 25 zur Aufnahme von Packgut 40 auf. Bei der in Fig. 1 veranschaulichten Verpackung 1 sind beispielsweise insgesamt zehn Blisterkavitäten 25 zur Aufnahme von Packgut 40 auf der Blisterkarte 10 in zwei parallelen Reihen zu je fünf Blisterkavitäten 25 angeordnet. Das Packgut 40 ist hier der Einfachheit halber jeweils als einzelne Tabletten 41 veranschaulicht.

An der Unterseite 12 der Blisterkarte 10 ist eine Deckfolie 30 beispielsweise aus Aluminium aufgebracht, wobei die Deckfolie 30 eine beispielhafte Foliendicke 31 von etwa 20 µm (Mikrometer) aufweist. Die Deckfolie 30 ist zumindest abschnittsweise flächig mit der Trägerfolie 20 unter Freilassung der Blisterkavitäten 25 verbunden. Beispielhaft ist die Deckfolie 30 durch Versiegeln oder durch Verkleben mit der Trägerfolie 20 verbunden. Mit einem Pfeil 35 ist die Durchdrückrichtung 35 der Deckfolie 30 gekennzeichnet, um durch Druck in Pfeilrichtung 35 von oben bzw. von außen auf die Blisterkavitäten 25 der Trägerfolie 20 die darin befindlichen Tabletten 41 durch die Deckfolie 30 hindurch aus der Blisterkarte 10 zu entnehmen. Die Deckfolie 30 wird dabei zerstört.

Um zu verhindern, dass das Packgut 40 bzw. die Tabletten 41 unbeabsichtigt oder unbefugt beispielsweise von Kleinkindern der Blisterkarte 10 entnommen werden können, ist erfindungsgemäß an zwei gegenüberliegenden Seitenkanten 15, 16 der Blisterkarte 10 eine Unterlagekarte 50 zum Schutz der Deckfolie 30 der Blisterkarte 10 an dieser beweglich befestigt. Die erste Seitenkante 15 ist hier bei den in den Figuren 1 bis 7 gezeigten Ausführungen eine erste Längsseitenkante 15 der Blisterkarte 10. Ebenso ist die zweite Seitenkante 16 eine zweite Längsseitenkante 16 der Blisterkarte 10. An den Schmalseiten 4 der Verpackung 1 sind jeweils Verschlusslaschen 60 angeordnet.

**Fig. 2A** zeigt eine erfindungsgemäße Verpackung 1 in Polsterform, wobei bei dieser Verpackung an der Verpackungs-Oberseite eine Blisterkarte 10 mit einer Reihe von Blisterkavitäten 25 zur Aufnahme von Tabletten 41 angeordnet ist und an der Verpackungs-Unterseite eine Unterlagekarte 50 ohne Blisterkavitäten vorgesehen ist. Die Unterlagekarte 50 liegt in einer Sicherungsposition 70 der Verpackung 1 an der Unterseite 12 der Blisterkarte 10 an der dort aufgebrachten Deckfolie 30 an. Die Unterlagekarte 50 dient in der Sicherungsposition 70 somit als Abdeckkarte zum Schutz der empfindlichen Deckfolie 30 an der Unterseite 12 der Blisterkarte 10. Die Unterlagekarte 50 ist hier aus einer Trägerfolie 55 gefertigt, die hier aus demselben Material wie die Trägerfolie 20 der Blisterkarte 10 hergestellt ist und mit dieser Trägerfolie 20 entlang der ersten Längsseitenkante 15 sowie entlang der zweiten Längsseitenkante 16 verbunden ist. Die Unterlagekarte 50 weist eine Oberseite 51 bzw. Außenseite 51 auf, welche eine Außenfläche 2 der Verpackung 1 bildet. Die Unterlagekarte 50 weist eine der Oberseite 51 gegenüberliegende Unterseite 52 auf, welche eine Innenseite 52 der Verpackung bildet.

Im Rahmen der Erfindung ist es auch vorgesehen, dass beispielsweise die Unterlagekarte 50 aus einem Abschnitt der Trägerfolie 20 der Blisterkarte 10 hergestellt ist und somit die Trägerfolien der Blisterkarte 10 und der Unterlagekarte 50 einstückig miteinander verbunden sind. Derjenige Trägerfolienabschnitt, welcher die Unterlagekarte 50 zum Schutz der Deckfolie 30 der Blisterkarte 10 bildet, kann beispielsweise an einer Seitenkante 15 der Blisterkarte 10 unter Bildung einer Falzkante 22 umgefalzt werden und an der gegenüberliegenden Seitenkante 16 der Blisterkarte 10 mit deren Trägerfolie 20 verklebt oder verschweißt werden.

**Fig. 2B** zeigt in einer Seitenansicht die Schmalseite 4 des in **Fig. 1** veranschaulichten Aufbaus dieser Verpackung 1, wobei an der Verpackungs-Oberseite eine Blisterkarte 10 mit Blisterkavitäten 25 zur Aufnahme von Tabletten 41 angeordnet ist und an der Verpackungs-Unterseite eine weitere Blisterkarte 56 als Unterlagekarte 50 vorgesehen ist.

Bei dieser weiteren Blisterkarte 56 sind ebenfalls Blisterkavitäten 57 zur Aufnahme von Tabletten 41 in zwei parallelen Reihen nebeneinander angeordnet. Die Blisterkarte 56 weist eine Trägerfolie 55 auf, die hier einstückig mit der Trägerfolie 20 der Blisterkarte 10 verbunden ist. Entlang der ersten Längsseitenkante 15 der Verpackung 1 sind die Trägerfolien 20 und 55 in einem seitlichen Abstand zu den Deckfolien 30 und 58 unter Bildung von Falzkanten 22 umgefalzt. Im Bereich der gegenüberliegenden zweiten Längsseitenkante 16 sind die beiden Trägerfolien 20 und 55 miteinander unter Bildung einer Beschriftungslasche 120 verschweißt. Die Trägerfolien 20 und 55 sind hier beispielsweise aus einem durchsichtigen, transparenten Kunststoff hergestellt. Die Deckfolien 30 und 58 sind beispielsweise aus einer Aluminiumverbundfolie hergestellt. Durch die gegengleiche Anordnung der beiden Blisterkarten 10 und 56 - die empfindlichen Deckfolien 30 und 58 liegen jeweils zueinander orientiert geschützt im Inneren der Verpackung - dient die weitere Blisterkarte 56 mit der außenseitig liegenden Trägerfolie 55 somit als Abdeckkarte zum Schutz der empfindlichen Deckfolie 30 an der Unterseite 12 der Blisterkarte 10 sowie zum Schutz ihrer eigenen Deckfolie 58. Die Trägerfolie 20 weist Falzkanten 22 und/oder Perforationen 23 bzw. Schwächungslinien 23 auf, um entlang dieser definierten Kanten bzw. Schwächungslinien gefalten, geklappt oder gewölbt werden zu können.

**Fig. 3** zeigt die Längsseite 3 der in Fig. 1 bzw. in Fig. 2B veranschaulichten Ausführungsform einer erfindungsgemäßen Verpackung 1 in Polsterform, wobei sich in dieser Abbildung die Verpackung 1 in ihrer Sicherungsposition 70 befindet. Die Deckfolie 58 der weiteren Blisterkarte 56, die hier als Unterlagekarte 50 dient, liegt an der gegenüberliegenden Deckfolie 30 der Blisterkarte 10 an. Ein Durchdrücken der Blisterkavitäten 25, 57 in Durchdrückrichtung 35 von außen ist in dieser Sicherungsposition 70 nicht möglich. Die beiden einander gegenüberliegenden Verpackungsabschnitte 5 und 6 an den gegenüberliegenden Schmalseiten 4 der Verpackung 1 befinden sich in der flachen Sicherungsposition 70 der Verpackung 1 in einem Abstand 7 maximal voneinander entfernt.

**Fig. 4** zeigt die in Fig. 2B bzw. in Fig. 3 veranschaulichte Verpackung 1 in Polsterform, wobei sich in dieser Abbildung die Verpackung 1 in ihrer durch händisches Zusammendrücken in Pfeilrichtung 90 fixierten Entnahmeposition 80 befindet. Die äußere Krafteinwirkung 90 durch gegengleiches Zusammendrücken ist durch die beiden entgegengesetzten Pfeile 91 und 92 symbolisiert, die die Druckrichtungen beispielsweise von Daumen und Zeigefinger einer Hand des Benutzers der Verpackung 1 veranschaulichen sollen. Im Vergleich zu dem in Fig. 3 gezeigten Abstand 7 in der Sicherungsposition 70 ist hier in Fig. 4 der Abstand 8 zwischen den beiden gegenüberliegenden Verpackungsabschnitten 7 und 8 in der Entnahmeposition 80 deutlich verringert bzw. verkürzt. Die beiden Verpackungsabschnitte 7 und 8, die bei den hier gezeigten Polsterverpackungen zusammengedrückt werden müssen, sind jeweils die seitlichen Verschlusslaschen 60. Infolge der äußeren Krafteinwirkung 90 wölbt sich die polsterförmige Verpackung 1 unter Bildung eines Verpackungsinnenraums 100 auf. Dies führt dazu, dass während des Zusammendrückens 90 der Verschlusslaschen 60 von außen, solange also die Verpackung 1 mit einer Hand in ihrer Entnahmeposition 80 fixiert wird, die Blisterkarte 10 und die Unterlagekarte 50 bzw. hier die weitere Blisterkarte 56 an ihren Unterseiten bzw. Innenseiten 12 und 52 nicht aneinander liegen und daher die Tabletten 41 aus den Blisterkavitäten 25, 57 durch Durchdrücken 35 mit der anderen, freien Hand den Blisterkarten bzw. Blisterstreifen entnommen werden können.

**Fig. 5** zeigt in einer Schrägansicht von oben den Verpackungsinnenraum 100 der in Fig. 4 veranschaulichten Verpackung 1, wobei sich in dieser Abbildung die Verpackung in ihrer durch seitliches Zusammendrücken fixierten Entleerposition 130 befindet. Eine Tablette 41, die wie zuvor beschrieben in der Entnahmeposition 80 bereits den Blisterkarten entnommen und in den Verpackungsinnenraum 100 durchgedrückt wurde, kann nach Umgreifen und Öffnen der seitlichen Verschlusslaschen 60 in der Entleerposition 130 der Verpackung 1 entnommen werden. Zur Fixierung der Verpackung 1 in dieser Entleerposition 130 muss die Verpackung an ihren Längsseitenkanten 15, 16 in Druckrichtung 140, symbolisiert durch zwei entgegengesetzte Pfeile 140, zusammengedrückt werden.

Die geöffneten Verschlusslaschen 60 bilden hier eine etwa ovale Entnahmeöffnung 110 für das Packgut 40. Praktischerweise können so Tabletten 41 aus dem Verpackungsinnenraum 100 berührungsfrei in den Mund des Benutzers geleert werden.

**Fig. 6** zeigt die Verpackung 1 nach Entleeren einer Tablette 41 als Dosiseinheit des Packgutes aus dem Verpackungsinnenraum 100.

**Fig. 7** zeigt eine weitere Ausführungsform einer erfindungsgemäßen Verpackung 1 in Polsterform, wobei hier die Verschlusslaschen 60 an der linken Schmalseite 4 der Verpackung in Abschnitten 61 miteinander verschweißt sind. Somit stehen nur die Verschlusslaschen 60 an der rechten Schmalseite 4 der Verpackung nach dem Öffnen als Entnahmeöffnung 110 für die Tabletten 41 zur Verfügung.

Die **Figuren 8 bis 11** zeigen eine weitere Ausführungsform einer erfindungsgemäßen Verpackung 1, bei der an der Verpackungs-Unterseite eine Unterlagekarte 50 mittels Verbindungslaschen 65 in Form von mehreren seriell angeordneten Verbindungsstegen an zwei gegenüberliegenden Randabschnitten 17 und 18 der Blisterkarte 10 klappbar beweglich befestigt ist.

**Fig. 8** zeigt diese Verpackung 1 in ihrer Sicherungsposition 70. Sowohl die Blisterkarte 10, als auch die Unterlagekarte 50, welche hier eine weitere Blisterkarte 56 ist, weisen jeweils entlang ihrer Längsseitenkanten einen ersten Randbereich 17 sowie gegenüberliegend einen zweiten Randbereich 18 auf, wobei mehrere Verbindungslaschen 65 in diesen Randbereichen 17 und 18 zwischen der Blisterkarte 10 und der Unterlagekarte 50 befestigt sind. Je nach Länge dieser Verbindungslaschen 65 bzw. Verbindungsstege lassen sich die beiden miteinander verbundenen Elemente, also die Blisterkarte 10 und die Unterlagekarte 50 durch seitliches Zusammendrücken am ersten Verpackungsabschnitt 5 und am zweiten Verpackungsabschnitt 6 aus ihrer Sicherungsposition 70 in ihre Entnahmeposition 80, die in Fig. 11 veranschaulicht ist, überführen. Die Blisterkarte 10 und die Unterlagekarte 50 sind jeweils in Form von U-Profilen geformt, wobei Falzkanten 22, die parallel zueinander in Längsrichtung der Verpackung 1 verlaufen, zur Erhöhung der Steifigkeit der Blisterkarte 10 bzw. der Unterlagekarte 50 dienen.

**Fig. 9** zeigt in einer Schnittansicht gemäß der in Fig. 8 skizzierten Schnittlinie IX-IX von der Seite ein Detail der in Fig. 8 veranschaulichten Verpackung 1. Die Deckfolien 30 und 58 der Blisterkarte 10 bzw. der weiteren Blisterkarte 56 in ihrer Funktion als Unterlagekarte 50 für die im Bild obenliegende Blisterkarte 10 liegen in der Sicherungsposition 70 direkt aneinander. In der rein schematischen Fig. 9 ist bloß zur deutlicheren Darstellung ein scheinbarer Luftraum oder Abstand zwischen der Blisterkarte 10 und der Unterlagekarte 50 dargestellt. Sobald in dieser Sicherungsposition 70 versucht wird, von außen durch Durchdrücken 35 der Blisterkavitäten 25 bzw. 57 Tabletten 41 der Verpackung 1 zu entnehmen, liegen jedenfalls die beiden Deckfolien 30 und 58 aneinander an und stabilisieren bzw. schützen einander wechselweise und gegenseitig, bevor diese durchgedrückt werden. Das Zuvor Gesagte gilt gleichbedeutend auch für die Abbildungen Fig. 2A, 2B, 12 und 16, wo jeweils zur besseren Darstellung der Verpackungsfunktion in ihrer Sicherungsposition 70 aneinander liegende Lagen der Blisterkarten 10 und diesen gegenüber zugeordnete Unterlagekarten 50 scheinbar mit einem dazwischenliegenden Abstand veranschaulicht werden. Dies dient wie gesagt bloß der einfacheren Darstellung und Zuordnung einzelner Lagen zu den jeweiligen Elementen der Verpackung.

**Fig. 10** zeigt die Längsseite der in **Fig. 8** und **Fig. 9** veranschaulichten Verpackung 1 beim Überführen aus der Sicherungsposition 70 in die Entnahmeposition 80 der Verpackung 1. Diese Bewegungsrichtung 95, welche durch äußere Krafteinwirkung 90 durch gegengleiches Zusammendrücken bzw. Verschieben 91, 92 mittels zweier Finger einer Hand des Benutzers bewirkt wird, ist durch den Doppelpfeil 95 symbolisiert.

**Fig. 11** zeigt die Längsseite der in den **Figuren 8 bis 10** veranschaulichten Verpackung 1 in ihrer zusammengedrückten Entnahmeposition 80. Die obere Blisterkarte 10 befindet sich hier unter Bildung eines Verpackungsinnenraums 100 von der Unterlagekarte 50 beabstandet.

Die **Figuren 12 bis 15** betreffen eine weitere Ausführungsform einer erfindungsgemäßen Verpackung 1 in Form eines sechsseitigen geraden Prismas.

**Fig. 12** zeigt diese erfindungsgemäße Verpackung 1 in Form eines sechsseitigen geraden Prismas in einer flach ausgebreiteten Sicherungsposition 70. Zur Erhöhung der Beweglichkeit der streifenartig nebeneinander angeordneten Blisterkarten 10 und/ oder Unterlagekarten 50, 56 sind die Längsseitenkanten als Falzkanten 22 ausgeführt. Alternativ oder in Ergänzung zu den Falzkanten 22 können auch Perforationen 23 bzw. Schwächungslinien 23 zur Schwächung des Materials der Trägerfolien 20, 55 vorgesehen sein.

**Fig. 13** zeigt diese Verpackung 1 in ihrer zusammengedrückten Entnahmeposition, wobei der Blick in den Verpackungsinnenraum 100 der Prisma-förmigen Verpackung 1 freigegeben ist.

**Fig. 14** zeigt diese Verpackung 1 mit an den Schmalseiten der Verpackung 1 umgeschlagenen Verschlusslaschen 60. Zur Fixierung der Verpackung 1 in dieser Entleerposition 130 muss die Verpackung an ihren Längsseitenkanten 15, 16 in Druckrichtung 140, symbolisiert durch zwei entgegengesetzte Pfeile 140, zusammengedrückt werden.

**Fig. 15** zeigt in einer Seitenansicht die in den **Figuren 12 bis 14** veranschaulichte Verpackung in ihrer zusammengedrückten Entnahmeposition 80.

Die beiden **Figuren 16 und 17** betreffen eine weitere Ausführungsform einer erfindungsgemäßen Verpackung 1 in Form einer Blisterkarte 10 und einer Unterlagekarte 50, die ebenfalls als weitere Blisterkarte 56 ausgeführt ist. Die beiden Blisterkarten 10 und 56 liegen in ihrer Sicherungsposition 70 deckungsgleich spiegelverkehrt übereinander und sind entlang ihrer beiden Längsseitenkanten 15, 16 mit Beschriftungslaschen 120, die Randabschnitte 17, 18 der Blisterkarten 10 und 56 bilden, verbunden.

**Fig. 16** zeigt diese erfindungsgemäße Verpackung 1 in ihrer Sicherungsposition 70.

**Fig. 17** zeigt in einer Seitenansicht die Schmalseite der in **Fig. 16** veranschaulichten Verpackung in ihrer zusammengedrückten Entnahmeposition 80. Vorteilhaft können dazu die beiden Beschriftungslaschen 120 beispielsweise aufgeraut sein, damit diese für den Benutzer leichter umfasst und zusammengedrückt werden können. Gleichzeitig können diese Beschriftungslaschen 120 durch entsprechende Gestaltungsmaßnahmen wie beispielsweise vergleichsweise scharfe Außenlängskanten so beschaffen sein, dass diese bei der Berührung durch Kleinkinder von diesen als unangenehm empfunden werden. Kleinkinder werden dadurch zusätzlich abgehalten, die Verpackung 1 durch Zusammendrücken der als unangenehm zu begreifenden Beschriftungslaschen 120 zusammenzudrücken.

Die hier gezeigten Verpackungen 1 umfassen jeweils Blisterkarten 10 bzw. Unterlagekarten 50, die im Wesentlichen rechteckförmige Konturen aufweisen. Die Erfindung ist jedoch nicht auf rechteckförmige bzw. streifenförmige Blisterkarten 10 bzw. Unterlagekarten 50 beschränkt, sondern es können selbstredend auch beispielsweise quadratische, kreisförmige oder elliptische Blisterkarten 10 bzw. Unterlagekarten 50 für eine erfindungsgemäße Verpackung 1 verwendet werden.

Im Folgenden werden die weiteren **Figuren 18 bis 25** im Detail erläutert:
**Fig. 18** zeigt eine weitere Ausführungsform einer erfindungsgemäßen Verpackung 1 in Polsterform, wobei die Verpackung 1 hier in ihrer Sicherungsposition 70 veranschaulicht ist. An der Oberseite der Verpackung 1 bzw. an der Oberseite 11 der Blisterkarte 10 ist in die hier obenliegende Trägerfolie 20 eine Entnahmeöffnung 110 für das Packgut gestanzt. Die Unterlagekarte 50, welche entlang von zwei gegenüberliegenden Längsseitenkanten 15, 16 an der Blisterkarte 10 befestigt ist und die in der Sicherungsposition 70 an der Unterseite 12 bzw. an der Innenseite der Blisterkarte 10 anliegt, ist aus einem Abschnitt der Trägerfolie 20 der Blisterkarte 10 hergestellt. Die Trägerfolien 20, 55 der Blisterkarte 10 und der Unterlagekarte 50 sind einstückig miteinander verbunden. Die im Bild obenliegende Blisterkarte 10 weist hier beispielsweise zwei Reihen von Blisterkavitäten 25 zur Aufnahme von Packgut 40 auf. Konkret sind hier beispielsweise sieben Stück Tabletten 41 in der obenliegenden Blisterkarte 10 verpackt. Die Entnahmeöffnung 110 in der obenliegenden Trägerfolie 20 ist hier kreisförmig ausgestanzt und wird an einem entsprechenden Abschnitt der Trägerfolie 20 der Blisterkarte 10 bereits vor dem Verschweißen der beiden Trägerfolien 20 und 55 zu einer seitlichen Beschriftungslasche 120 angeordnet. Der dazu korrespondierende, gegenüberliegende Abschnitt der Trägerfolie 55 der Unterlagekarte 50 wird in dieser Ausführung nicht gestanzt oder verformt. Die Entnahmeöffnung 110 ist hier vorteilhaft so positioniert, dass ein Abschnitt der ausgestanzten Entnahmeöffnung 110, beispielsweise etwa die Hälfte des Querschnitts der kreisförmigen Entnahmeöffnung 110, im Bereich der seitlichen Beschriftungslasche 120 angeordnet ist. Dies bietet den Vorteil, dass damit nur etwa die verbleibende andere Hälfte der Entnahmeöffnung 110 als freier Querschnitt zur Entnahme von Packgut 40 zur Verfügung steht und in der Sicherungsposition 70 der Verpackung 1 die Entnahmeöffnung 110 sicher verschlossen ist. Seitliche Verschlusslaschen 60 an den beiden einander gegenüberliegenden Schmalseiten 4 der Verpackung 1 sind jeweils entlang von Abschnitten 61 miteinander verschweißt. Die eingestanzte Entnahmeöffnung 110 ist somit die einzige Öffnung der Verpackung 1 zur Packgutentnahme.

In der Entnahmeposition 80 der Verpackung 1, wie diese in **Fig. 19** veranschaulicht ist, ist die Entnahmeöffnung 110 hier in Form etwa eines Halbkreises angrenzend an die Beschriftungslasche 120 im Bereich der Blisterkarte 10 geöffnet. Dies hat den Vorteil, dass die Entnahmeöffnung 110 möglichst klein ist, um nur die Entnahme eines einzigen Packgutes 40 bzw. einer einzigen Tablette 41 zu gewährleisten. Je nach gewählter Foliendicke 21 der Trägerfolie 20 wirkt der Rand derjenigen Hälfte der ausgestanzten kreisförmigen Entnahmeöffnung 110, die im Bereich der Beschriftungslasche 120 mit der Trägerfolie 55 der Unterlagekarte 50 verschweißt ist, als Begrenzungsrand für das entnommene Packgut 40.

Je nach Ausführung kann die in die Trägerfolie 20 gestanzte Entnahmeöffnung 110 auch von einer Kreisform abweichen und beispielsweise in Form eines Rechtecks, eines Quadrats, einer Ellipse oder eines polygonen Kurvenzugs geformt sein. Ebenso kann der Anteil der Entnahmeöffnung 110, welcher in verschweißter Lage der fertigen Verpackung 1 im Bereich der Beschriftungslasche 120 zu liegen kommt und damit nicht als freier Querschnitt zur eigentlichen Entnahme des Packgutes zur Verfügung steht, variieren. Es kann beispielsweise die Entnahmeöffnung 110 zur Gänze an jenem Abschnitt der Trägerfolie 20 der Blisterkarte 10 angeordnet sein, der nicht die Beschriftungslasche 120 bildet, sondern tatsächlich als freier Entnahmequerschnitt mit dem Verpackungsinnenraum 100 zur Verfügung steht. Ebenso kann es zweckmäßig sein, die Entnahmeöffnung 110 so zu positionieren, dass nur ein bestimmter Abschnitt der Entnahmeöffnung 110, beispielsweise nur ein Viertel oder ein Drittel der Fläche der gestanzten Entnahmeöffnung 110 im Bereich der Beschriftungslasche 120 zu liegen kommt, der übrige freie Querschnitt jedoch zur eigentlichen Entnahme des Packguts 40 aus dem Verpackungsinnenraum 100 zur Verfügung steht.
**Fig. 20** zeigt in einer Detailansicht von vorne eine weitere Ausführungsform einer erfindungsgemäßen Verpackung 1 in Polsterform, wobei die Verpackung 1 hier in ihrer Entnahmeposition 80 veranschaulicht ist und an der Oberseite in die obenliegend dargestellte Trägerfolie 20 der Blisterkarte 10 eine Entnahmeöffnung 110 für das Packgut 40 eingestanzt ist. Bei dieser Verpackung 1 sind sowohl die im Bild nach rechts abstehende Beschriftungslasche 120, als auch die Verschlusslaschen 60 an den gegenüberliegenden Schmalseiten 4 der Verpackung 1 mit Beschriftungen versehen. Die Beschriftungen können beispielsweise direkt auf den Trägerfolien bzw. an den Außenflächen 2 der Verpackung aufgedruckt oder aufgeklebt sein. Die seitlichen Verschlusslaschen 60 an den Schmalseiten 4 sind entlang von Abschnitten 61 miteinander verschweißt. Die eingestanzte Entnahmeöffnung 110 ist bei dieser Ausführung die einzige Öffnung zur Packgutentnahme.

**Fig. 21** zeigt ein Detail einer weiteren Ausführung einer erfindungsgemäßen Verpackung 1 in Polsterform, wobei in die hier obenliegende Trägerfolie 20 der Blisterkarte 10 eine Entnahmeöffnung 110 für das Packgut 40 eingestanzt ist. Derjenige Abschnitt der gegenüberliegenden, unteren Trägerfolie 55 der Unterlagekarte 50, welcher mit der Entnahmeöffnung 110 in der Trägerfolie 20 korrespondiert, ist hier tiefgezogen und bildet vorteilhaft eine Schütte für das Packgut 40. Unter Verweis auf **Fig. 18** ist auch hier die Entnahmeöffnung 110 vorteilhaft so positioniert, dass etwa die Hälfte der ausgestanzten Entnahmeöffnung 110 im Bereich der seitlichen Beschriftungslasche 120 angeordnet ist.

Ein einzelnes Packgut 40, beispielsweise eine Tablette 41, kann nur vereinzelt der Entnahmeöffnung 110 entnommen werden und gelangt dabei in den tiefgezogenen Abschnitt der Trägerfolie 55 im Bereich der Beschriftungslasche 120, der wie eine Schütte oder Rutsche für das einzelne Packgut 40 wirkt. Der Rand der tiefgezogenen Vertiefung der unteren Trägerfolie 55 wirkt dabei wie eine Wehr für das Packgut 40 und verhindert das unbeabsichtigte Verlieren des entnommenen Packguts 40 während der Entnahme, bevor dieses vom Benutzer ergriffen wird.

**Fig. 22** zeigt in einer Schrägansicht ein Detail einer weiteren Ausführungsform einer erfindungsgemäßen Verpackung 1 in Polsterform, welche in ihrer Entnahmeposition 80 veranschaulicht ist. Beide einander gegenüberliegende Trägerfolien 20, 55 sind hier nach dem Laminieren der Beschriftungslasche 110 durchgestanzt. Die Entnahmeöffnung 110 ist dabei so positioniert, dass ein Abschnitt der ausgestanzten Entnahmeöffnung 110, beispielsweise die Hälfte der kreisförmigen Entnahmeöffnung 110, im Bereich der seitlichen Beschriftungslasche 120 angeordnet ist. Somit bietet die mittels Durchstanzen beider Trägerfolien 20, 55 erhaltene Entnahmeöffnung 110 den Vorteil, dass die freie Längskante der Beschriftungslasche 120 auch im Bereich der Entnahmeöffnung durchgehend ist. Damit ist gewährleistet, dass in der Entnahmeposition 80 jeweils nur ein einzelnes Packgut 40 bzw. eine einzelne Tablette 41 durch die Entnahmeöffnung 110 hindurch der Verpackung 1 entnommen werden kann. Die durchgehende freie Längskante der Beschriftungslasche 120 wirkt dabei wie ein Bügel für dasjenige Packgut 40 bzw. diejenige Tablette 41, das bzw. die sich gerade innerhalb der Entnahmeöffnung 110 befindet. Je nach der gewählten Position und dem Anteil der Entnahmeöffnung 110, der im Bereich der Beschriftungslasche 120 positioniert ist, kann somit auch ein unerwünschtes Herausfallen von Packgut 40 aus der Entnahmeöffnung 110 verhindert werden. Zur weiteren Erhöhung der Sicherheit als kindergesicherte Verpackung 1 ist die durchgehende freie Längskante der Beschriftungslasche 120 hier beispielsweise gezackt oder rau strukturiert ausgeführt, was insbesondere beim Ergreifen von Kindern von diesen als unangenehm empfunden wird.

**Fig. 23** veranschaulicht in einer Seitenansicht eine weitere Ausführungsform einer erfindungsgemäßen Verpackung 1 in Polsterform, wobei an der Beschriftungslasche 120 ein ausfaltbarer Beipacktext 121 befestigt ist. Der Beipacktext 121 ist hier beispielsweise mittels einer Klebefolie an der Beschriftungslasche 120 verliersicher angeklebt und wie eine Ziehharmonika ausziehbar gefaltet. Fig. 23 zeigt den Beipacktext 121 bereits in ausgefalteter Lage.

**Fig. 24** zeigt in einer Vorderansicht eine weitere Ausführungsform einer erfindungsgemäßen Verpackung 1 in Polsterform, wobei die Verpackung 1 in ihrer Sicherungsposition 70 veranschaulicht ist und die Beschriftungslasche 120 mit einer aufreißbaren Entnahmesicherung 125 ausgestattet ist. Die Entnahmesicherung 125 dient dazu, dass die Verpackung 1 solange in ihrer Sicherungsposition 70 gesichert ist, bis die Entnahmesicherung 125 entfernt bzw. geöffnet wird. Als Entnahmesicherung 125 weist die Beschriftungslasche 120 im Anschlussbereich entlang der Längsseitenkante 16 der Blisterkarte 10 bzw. der darunter angeordneten Unterlagekarte 50 jeweils Perforationen 23 bzw. Schwächungslinien 23 der Trägerfolien 20, 55 auf, die sich von den einander gegenüberliegenden Schmalseiten 4 der Verpackung 1 aus entlang eines Abschnittes der Längsseitenkante 16 erstrecken. Diese Abschnitte der Perforationen 23 bzw. Schwächungslinien 23 entlang der Längsseitenkante 16 müssen zuerst aufgerissen werden, bevor die Verpackung 1 in zuvor bereits beschriebener Art und Weise durch äußere Krafteinwirkung 90 mittels gegengleichem Zusammendrücken 91, 92 der beiden einander gegenüberliegenden Verpackungsabschnitte 5, 6 in ihre Entnahmeposition 80 überführt wird und sich damit auch die in der oberen Trägerfolie 20 eingestanzte Entnahmeöffnung 110 öffnet. Die seitlichen Verschlusslaschen 60 an den Schmalseiten 4 sind entlang von Abschnitten 61 miteinander verschweißt. Die eingestanzte Entnahmeöffnung 110 ist bei dieser Ausführung die einzige Öffnung zur Packgutentnahme.

Die beiden äußeren Flügel bzw. Abschnitte der Beschriftungslasche 120 können nach dem Aufreißen der Perforationen 23 entlang der Längsseitenkante 16 anschließend durch weiteres Aufreißen entlang von Schwächungslinien 23, die beispielsweise schräg in Richtung der freien Längskante der Beschriftungslasche 120 verlaufen, entfernt werden. In Fig. 24 weist die Beschriftungslasche 120 hier etwa in ihrer Längsmitte eine Aufhängeöffnung 126 auf, die zum Aufhängen der Verpackung 1 beispielsweise an einem Verkaufsstand dient.

**Fig. 25** zeigt in einer Detailansicht eine weitere Ausführungsform einer erfindungsgemäßen Verpackung 1 in Polsterform, wobei die Verpackung 1 in ihrer Entnahmeposition 80 veranschaulicht ist und an der Verpackungs-Oberseite in die obenliegende Trägerfolie 20 eine Entnahmeöffnung 110 für das Packgut eingestanzt ist. Die Entnahmeöffnung 110 ist hier vorteilhaft quer zur Längsrichtung der Verpackung angeordnet und hat beispielsweise eine etwa rechteckförmige Kontur. Die Entnahmeöffnung 110 ist in dieser Variante nur entlang dreier Seiten unter Einhaltung eines Randabstands aus der Trägerfolie 20 ausgestanzt. Die vierte Seite, vorzugsweise eine Längsseite der rechteckförmigen Kontur, ist nicht ausgestanzt bzw. durchgestanzt, sondern ist bloß unter Bildung einer Schwächungslinie 23 bzw. einer Perforationslinie 23 der Trägerfolie 20 bearbeitet. Alternativ oder in Ergänzung zur Perforation 23 kann die Kontur entlang dieser vierten Seite auch mit einer Falzkante 22 versehen sein. Somit verbleibt innerhalb der Entnahmeöffnung 110 eine bewegliche, klappbare Verschlusslasche 60, die entlang einer Seite der Entnahmeöffnung 110 mit der angrenzenden Trägerfolie 20 unter Bildung einer Falzkante 22 und/oder einer Perforationslinie 23 in Verbindung bleibt. Diese klappbare Verschlusslasche 60 sorgt für den Fall, dass sich die Verpackung 1 in ihrer Sicherungsposition 70 befindet, dafür, dass die Entnahmeöffnung 110 verschlossen ist. Sobald die Verpackung 1 in Folge einer äußeren Krafteinwirkung 90 mittels gegengleichem Zusammendrücken 91, 92 der beiden einander gegenüberliegenden Verpackungsabschnitte 5, 6 in ihre Entnahmeposition 80 überführt wird, öffnet sich somit die in der oberen Trägerfolie 20 eingestanzte Entnahmeöffnung 110 und die klappbare Verschlusslasche 60 klappt entlang der Schwächungslinie 23 bzw. Perforation 23 und/oder der Falzkante 22 nach innen in den Verpackungsinnenraum 100 und gibt somit selbsttätig die Entnahmeöffnung 110 frei.

### VERZEICHNIS DER BEZUGSZEICHEN

- 1: Verpackung
- 2: Außenfläche (bzw. Außenseite) der Verpackung
- 3: Längsseite der Verpackung
- 4: Schmalseite der Verpackung
- 5: erster Verpackungsabschnitt
- 6: zweiter Verpackungsabschnitt
- 7: Abstand zwischen den Verpackungsabschnitten in der Sicherungsposition
- 8: Abstand zwischen den Verpackungsabschnitten in der Entnahmeposition
- 10: Blisterkarte
- 11: Oberseite bzw. Außenseite der Blisterkarte
- 12: Unterseite bzw. Innenseite der Blisterkarte
- 13: Längsseite der Blisterkarte
- 14: Schmalseite der Blisterkarte
- 15: erste Seitenkante (bzw. Längsseitenkante) der Blisterkarte
- 16: zweite Seitenkante (bzw. Längsseitenkante) der Blisterkarte
- 17: erster Randabschnitt der Blisterkarte
- 18: zweiter Randabschnitt der Blisterkarte
- 20: Trägerfolie
- 21: Foliendicke der Trägerfolie
- 22: Falzkante der Trägerfolie
- 23: Perforation bzw. Schwächungslinie der Trägerfolie
- 25: Blisterkavität
- 30: Deckfolie
- 31: Foliendicke der Deckfolie
- 35: Durchdrückrichtung der Deckfolie (Pfeil)
- 40: Packgut
- 41: Tablette
- 50: Unterlagekarte
- 51: Oberseite bzw. Außenseite der Unterlagekarte
- 52: Unterseite bzw. Innenseite der Unterlagekarte
- 53: Längsseite der Unterlagekarte
- 54: Schmalseite der Unterlagekarte
- 55: Trägerfolie
- 56: (weitere) Blisterkarte
- 57: Blisterkavität
- 58: Deckfolie
- 60: Verschlusslasche
- 61: verschweißter Abschnitt der Verschlusslasche
- 65: Verbindungslasche, Verbindungssteg
- 70: (erste) Sicherungsposition
- 80: (zweite) Entnahmeposition
- 90: äußere Krafteinwirkung während der Entnahmeposition (Pfeil)
- 91: (erste) Druckrichtung des gegengleichen Zusammendrückens (Pfeil)
- 92: (zweite) Druckrichtung des gegengleichen Zusammendrückens (Pfeil)
- 95: Bewegungsrichtung zwischen Sicherungs- und Entnahmeposition (Doppelpfeil)
- 100: Verpackungsinnenraum
- 110: Entnahmeöffnung für das Packgut, Packgut-Entnahmeöffnung
- 120: Beschriftungslasche
- 121: Beipacktext
- 125: Entnahmesicherung
- 126: Aufhängeöffnung
- 130: Entleerposition
- 140: Druckrichtung während der Entleerposition (Pfeil)

## Patentansprüche

1. Kindergesicherte Verpackung (1), insbesondere Arzneimittelverpackung, umfassend zumindest eine Blisterkarte (10), wobei die Blisterkarte (10) zwei Folien umfasst, von denen eine Folie als Trägerfolie (20) mit zumindest einer Blisterkavität (25) zur Aufnahme von Packgut (40), insbesondere zur Aufnahme einer pharmazeutischen Wirkstoffformulierung wie einer Tablette (41), ausgebildet ist sowie eine Oberseite (11) der Blisterkarte (10) bildet, und die andere Folie als durchdrückbare Deckfolie (30) ausgebildet ist, wobei die Deckfolie (30) zumindest abschnittsweise mit der Trägerfolie (20) unter Freilassung der zumindest einen Blisterkavität (25) flächig verbunden ist und zumindest abschnittsweise eine der Oberseite (11) gegenüberliegende Unterseite (12) der Blisterkarte (10) bildet, sowie die Deckfolie (30) die zumindest eine mit Packgut (40) befüllte Blisterkavität (25) verschließt,
wobei an zwei gegenüberliegenden Seitenkanten (15, 16) oder an zwei gegenüberliegenden Randabschnitten (17, 18) der Blisterkarte (10) zumindest eine Unterlagekarte (50) beweglich befestigt ist und diese Unterlagekarte (50) dazu konfiguriert ist, in einer Sicherungsposition (70) der Verpackung (1) an der Unterseite (12) der Blisterkarte (10) anzuliegen und dabei das eingeschlossene Packgut (40) gegen eine unbeabsichtigte Entnahme sowie gegen ein Durchdrücken (35) der Deckfolie (30) zu sichern,
wobei die Unterlagekarte (50) durch eine äußere Krafteinwirkung (90) mittels gegengleichem Zusammendrücken (91, 92) zweier einander gegenüberliegender sowie voneinander beabstandeter (7, 8) Verpackungsabschnitte (5, 6), die miteinander bewegungsmäßig gekoppelt sind, reversibel aus der Sicherungsposition (70) in eine Entnahmeposition (80) überführbar ist,
wobei der Bewegungsübergang zwischen der Sicherungsposition (70), in der keine äußere Krafteinwirkung an den voneinander beabstandeten (7, 8) Verpackungsabschnitten (5, 6) erfolgt, und der durch äußere Krafteinwirkung (90) fixierten Entnahmeposition (80) eine reversible Hin-und-Her-Bewegung ist,
**dadurch gekennzeichnet, dass**
die Trägerfolie (20) zumindest eine Falzkante (22) und/oder zumindest eine Perforation (23) als Schwächungslinie (23) aufweist, um entlang dieser definierten Falzkante (22) und/oder Schwächungslinie (23) gefalten, geklappt oder gewölbt werden zu können, und
wobei während der durch äußere Krafteinwirkung (90) fixierten Entnahmeposition (80) die zumindest eine Unterlagekarte (50) von der Unterseite (12) der Blisterkarte (10) unter Bildung eines zumindest eine Packgut-Entnahmeöffnung (110) aufweisenden Verpackungsinnenraums (100) beabstandet ist, wobei in der Entnahmeposition (80) das Packgut (40) durch Durchdrücken (35) der Deckfolie (30) in den Verpackungsinnenraum (100) freigegeben sowie durch die zumindest eine Packgut-Entnahmeöffnung (110) hindurch dem Verpackungsinnenraum (100) entnommen werden kann.

2. Verpackung (1) nach Anspruch 1, **dadurch gekennzeichnet, dass** die zumindest eine Unterlagekarte (50) eine Trägerfolie (55) umfasst oder aus einer Trägerfolie (55) gebildet ist.

3. Verpackung (1) nach Anspruch 1 oder 2, **dadurch gekennzeichnet, dass** die zumindest eine Blisterkarte (10) sowie die zumindest eine Unterlagekarte (50) jeweils in Form von Rechtecken gestaltet sind, wobei die Unterlagekarte (50) jeweils an zwei gegenüberliegenden Seitenkanten (15, 16) oder an zwei gegenüberliegenden Randabschnitten (17, 18) der Längsseiten (13) der Blisterkarte (10) befestigt ist.

4. Verpackung (1) nach einem der Ansprüche 1 bis 3, **dadurch gekennzeichnet, dass** die zumindest eine Unterlagekarte (50) mittels Verbindungslaschen (65), vorzugsweise mit mehreren seriell angeordneten Verbindungsstegen, an zwei gegenüberliegenden Randabschnitten (17, 18) der Blisterkarte (10) beweglich befestigt ist.

5. Verpackung (1) nach einem der Ansprüche 1 bis 4, **dadurch gekennzeichnet, dass** zumindest eine Beschriftungslasche (120) an der Blisterkarte (10) und/oder der Unterlagekarte (50) befestigt ist.

6. Verpackung (1) nach Anspruch 5, **dadurch gekennzeichnet, dass** die zumindest eine Beschriftungslasche (120) an einer Seitenkante (15, 16) oder an einem Randabschnitt (17, 18) der Blisterkarte (10) befestigt ist und die Blisterkarte (10) überragt.

7. Verpackung (1) nach einem der Ansprüche 1 bis 6, **dadurch gekennzeichnet, dass** die der einen Packgut-Entnahmeöffnung (110) gegenüberliegende Seite des Verpackungsinnenraums (100) mit einer Verschlusslasche (60) verschließbar ist.

8. Verpackung (1) nach einem der Ansprüche 1 bis 7, **dadurch gekennzeichnet, dass** die zumindest eine Packgut-Entnahmeöffnung (110) des Verpackungsinnenraums (100) mit einer Verschlusslasche (60) verschließbar ist.

9. Verpackung (1) nach einem der Ansprüche 1 bis 8, **dadurch gekennzeichnet, dass** die zumindest eine Unterlagekarte (50) eine weitere Blisterkarte (56) mit einer Trägerfolie (55), mit zumindest einer Blisterkavität (57) zur Aufnahme von Packgut (40), insbesondere zur Aufnahme einer pharmazeutischen Wirkstoffformulierung wie einer Tablette (41), sowie mit einer Deckfolie (58) ist, wobei die zumindest eine weitere Blisterkarte (56) so angeordnet ist, dass deren Trägerfolie (55) eine Außenfläche (2) der Verpackung (1) bildet und deren Deckfolie (58) zum Verpackungsinnenraum (100) hin orientiert ist.

10. Verpackung (1) nach Anspruch 9, **dadurch gekennzeichnet, dass** in der Sicherungsposition (70) die mit Packgut (40) befüllten Blisterkavitäten (25, 57) von zwei aneinander anliegenden Blisterkarten (10, 56) deckungsgleich übereinander angeordnet sind.

11. Verpackung (1) nach Anspruch 9, **dadurch gekennzeichnet, dass** in der Sicherungsposition (70) die mit Packgut (40) befüllten Blisterkavitäten (25, 57) von zwei aneinander anliegenden Blisterkarten (10, 56) jeweils versetzt zueinander angeordnet sind.

12. Verpackung (1) nach einem der Ansprüche 1 bis 11, **dadurch gekennzeichnet, dass** die Verpackung (1) in der Entnahmeposition (80) polsterförmig gestaltet ist, wobei die beiden Außenflächen (2) der Verpackung (1) entweder von einer ersten Blisterkarte (10) sowie einer weiteren Blisterkarte (56) mit in Blisterkavitäten (25, 57) befülltem Packgut (40) oder alternativ von einer Blisterkarte (10) sowie von einer gegenüberliegenden Unterlagekarte (50) ohne Packgut gebildet sind, welche an zwei gegenüberliegenden Seitenkanten (15, 16) der Blisterkarte (10) miteinander verbunden sind, wobei die Seitenkanten (15, 16) die Längsseiten (3) der Verpackung (1) bilden, sowie an den einander gegenüberliegenden Schmalseiten (14) der Blisterkarten (10, 56) jeweils gegengleich überlappende Verschlusslaschen (60) befestigt sind.

13. Verpackung (1) nach einem der Ansprüche 1 bis 11, **dadurch gekennzeichnet, dass** die Verpackung (1) in der Entnahmeposition (80) als gerades Prisma mit einer geradzahligen Anzahl an Außenflächen (2) gestaltet ist, wobei jede Außenfläche (2) von einer oder von mehreren Blisterkarten (10, 56) mit in Blisterkavitäten (25, 57) befülltem Packgut (40) oder alternativ zumindest eine Außenfläche von zumindest einer Blisterkarte (56) und die verbleibenden Außenflächen von einer oder mehreren Unterlagekarten (50) ohne Packgut gebildet sind, die an ihren gegenüberliegenden Seitenkanten (15,16) nebeneinander gereiht verbunden sind und die Längsseiten (3) der Verpackung (1) bilden.

14. Verpackung (1) nach einem der Ansprüche 1 bis 13, **dadurch gekennzeichnet, dass** ein Abstand (7) zwischen einander gegenüberliegenden Verpackungsabschnitten (5, 6) in der Sicherungsposition (70) größer ist als ein Abstand (8) zwischen denselben einander gegenüberliegenden Verpackungsabschnitten (5, 6) in der Entnahmeposition (80).

15. Verpackung (1) nach einem der Ansprüche 1 bis 14, **dadurch gekennzeichnet, dass** die zumindest eine Unterlagekarte (50) aus einem Abschnitt der Trägerfolie (20) der Blisterkarte (10) hergestellt ist und die Trägerfolien (20, 55) der Blisterkarte (10) und der Unterlagekarte (50) einstückig miteinander verbunden sind.

## Claims

1. Child-resistant packaging (1), in particular pharmaceutical packaging, comprising at least one blister card (10), wherein the blister card (10) comprises two films, of which one film is designed as a carrier film (20) with at least one blister cavity (25) for receiving packaged goods (40), in particular for receiving an active pharmaceutical ingredient formulation such as a tablet (41), and forms an upper side (11) of the blister card (10), and the other film is in the form of a press-through cover film (30), the cover film (30) being connected to the carrier film (20) over its entire surface at least in sections, leaving the at least one blister cavity (25) free, and forming an underside (12) of the blister card (10) opposite the upper side (11) at least in sections, and the cover film (30) closing the at least one blister cavity (25) filled with packaged goods (40),
wherein at least one carpet pad card (50) is movably fastened to two opposite side edges (15, 16) or to two opposite edge portions (17, 18) of the blister card (10) and this carpet pad card (50) is configured to rest against the underside (12) of the blister card (10) in a securing position (70) of the packaging (1) and thereby secure the enclosed packaged goods (40) against unintentional removal and against the cover film (30) being pressed through (35),
wherein the carpet pad card (50) can be reversibly transferred from the securing position (70) into a removal position (80) by an external force (90) by means of opposing compression (91, 92) of two packaging sections (5, 6) which lie opposite one another and are spaced apart from one another (7, 8) and are coupled to one another in terms of movement,
wherein the transition of movement between the securing position (70), in which no external force is applied to the spaced-apart (7, 8) packaging sections (5, 6), and the removal position (80), which is fixed by external force (90), is a reversible back-and-forth movement,
**characterized in that** the carrier film (20) has at least one folded edge (22) and/or at least one perforation (23) as a weakening line (23) in order to be able to be folded, folded or curved along this defined folded edge (22) and/or weakening line (23), and
wherein, during the removal position (80) fixed by external force (90), the at least one carpet pad card (50) is spaced from the underside (12) of the blister card (10), forming a packaging interior (100) having at least one packaged product removal opening (110), wherein, in the removal position (80), the packaged product (40) can be released into the packaging interior (100) by pressing through (35) the cover film (30) and can be removed from the packaging interior (100) through the at least one packaged product removal opening (110).

2. Packaging (1) according to claim 1, **characterized in that** the at least one carpet pad card (50) comprises a carrier film (55) or is formed from a carrier film (55).

3. Packaging (1) according to claim 1 or 2, **characterized in that** the at least one blister card (10) and the at least one backing card (50) are each designed in the form of rectangles, the backing card (50) being attached in each case to two opposite side edges (15, 16) or to two opposite edge sections (17, 18) of the longitudinal sides (13) of the blister card (10).

4. Packaging (1) according to one of claims 1 to 3, **characterized in that** the at least one carpet pad card (50) is movably attached to two opposite edge portions (17, 18) of the blister card (10) by means of connecting tabs (65), preferably with a plurality of serially arranged connecting webs.

5. Packaging (1) according to one of claims 1 to 4, **characterized in that** at least one labeling tab (120) is attached to the blister card (10) and/or the carpet pad card (50).

6. Packaging (1) according to claim 5, **characterized in that** the at least one labeling tab (120) is attached to a side edge (15, 16) or to an edge section (17, 18) of the blister card (10) and projects beyond the blister card (10).

7. Packaging (1) according to one of claims 1 to 6, **characterized in that** the side of the packaging interior (100) opposite the one packaged good removal opening (110) can be closed with a closure flap (60).

8. Packaging (1) according to one of claims 1 to 7, **characterized in that** the at least one packaged-goods removal opening (110) of the packaging interior (100) can be closed with a closure flap (60).

9. Packaging (1) according to one of claims 1 to 8, **characterized in that** the at least one base card (50) is a further blister card (56) with a carrier film (55), with at least one blister cavity (57) for receiving packaged goods (40), in particular for receiving an active pharmaceutical ingredient formulation such as a tablet (41), and with a cover film (58), the at least one further blister card (56) being arranged such that its carrier film (55) forms an outer surface (2) of the packaging (1) and its cover film (58) forms a cover film (58), and with a cover film (58), wherein the at least one further blister card (56) is arranged such that its carrier film (55) forms an outer surface (2) of the packaging (1) and its cover film (58) is oriented towards the packaging interior (100).

10. Packaging (1) according to claim 9, **characterized in that**, in the securing position (70), the blister cavities (25, 57) of two adjacent blister cards (10, 56) filled with packaged goods (40) are arranged congruently one above the other.

11. Packaging (1) according to claim 9, **characterized in that**, in the securing position (70), the blister cavities (25, 57) of two adjacent blister cards (10, 56) filled with packaged goods (40) are each arranged offset relative to one another.

12. Packaging (1) according to one of claims 1 to 11, **characterized in that** the package (1) is cushion-shaped in the removal position (80), the two outer surfaces (2) of the package (1) being formed either by a first blister card (10) and a further blister card (56) with packaged goods (40) filled in blister cavities (25, 57) or alternatively by a blister card (10) and by an opposing base card (50) without packaged goods, which are connected to one another at two opposite side edges (15, 16) of the blister card (10), the side edges (15, 16) forming the longitudinal sides (3) of the packaging (1), and closure flaps (60) overlapping in opposite directions are attached to the opposite narrow sides (14) of the blister cards (10, 56).

13. Packaging (1) according to one of claims 1 to 11, **characterized in that** the package (1) in the removal position (80) is designed as a straight prism with an even number of outer surfaces (2), each outer surface (2) being formed by one or more blister cards (10, 56) with packaged goods (40) filled in blister cavities (25, 57) filled in blister cavities (25, 57) or alternatively at least one outer surface of at least one blister card (56) and the remaining outer surfaces of one or more carpet pad cards (50) without packaged goods, which are connected in a row next to one another at their opposite side edges (15, 16) and form the longitudinal sides (3) of the package (1).

14. Packaging (1) according to one of claims 1 to 13, **characterized in that** a distance (7) between opposing packaging sections (5, 6) in the securing position (70) is greater than a distance (8) between the same opposing packaging sections (5, 6) in the removal position (80).

15. Packaging (1) according to one of claims 1 to 14, **characterized in that** the at least one carpet pad card (50) is produced from a section of the carrier film (20) of the blister card (10) and the carrier films (20, 55) of the blister card (10) and of the carpet pad card (50) are integrally connected to one another.

## Revendications

1. Emballage à l'épreuve des enfants (1), en particulier emballage de médicaments, comprenant au moins une carte de blisters (10), la carte de blisters (10) comprenant deux feuilles, dont une feuille est conçue comme feuille de support (20) avec au moins une cavité de blister (25) pour recevoir un produit à emballer (40), en particulier pour recevoir une formulation de principe actif pharmaceutique comme un comprimé (41), et forme une face supérieure (11) de la carte de blisters (10), et l'autre feuille est réalisée sous la forme d'une feuille de couverture (30) pouvant être enfoncée, la feuille de couverture (30) étant reliée à plat au moins par sections à la feuille de support (20) en laissant libre la au moins une cavité de blister (25) et formant au moins par sections une face inférieure (12) de la carte de blister (10) opposée à la face supérieure (11), et la feuille de couverture (30) fermant la au moins une cavité de blister (25) remplie de produit à emballer (40),
au moins une carte de support (50) étant fixée de manière mobile sur deux bords latéraux opposés (15, 16) ou sur deux sections de bord opposées (17, 18) de la carte de blisters (10) et cette carte de support (50) étant configurée pour s'appliquer contre la face inférieure (12) de la carte de blisters (10) dans une position de sécurité (70) de l'emballage (1) et pour protéger alors le produit à emballer (40) enfermé contre un retrait involontaire ainsi que contre un enfoncement (35) de la feuille de couverture (30),
la carte de support (50) pouvant être transférée de manière réversible de la position de sécurité (70) à une position de prélèvement (80) par une action de force extérieure (90) au moyen d'une compression (91, 92) opposée de deux sections d'emballage (5, 6) opposées l'une à l'autre et espacées l'une de l'autre (7, 8), qui sont couplées entre elles en mouvement,
la transition de mouvement entre la position de sécurité (70), dans laquelle aucune action de force extérieure n'est exercée sur les sections d'emballage (5, 6) espacées (7, 8), et la position de prélèvement (80) fixée par une action de force extérieure (90), étant un mouvement de va-et-vient réversible,
**caractérisé en ce que** la feuille de support (20) présente au moins une arête de pliage (22) et/ou au moins une perforation (23) comme ligne d'affaiblissement (23), afin de pouvoir être pliée, rabattue ou bombée le long de cette arête de pliage (22) et/ou ligne d'affaiblissement (23) définie, et
pendant la position de prélèvement (80) fixée par l'action d'une force extérieure (90), la au moins une carte de support (50) est écartée de la face inférieure (12) de la carte blister (10) en formant un espace intérieur d'emballage (100) présentant au moins une ouverture de prélèvement de produit emballé (110), dans la position de prélèvement (80), le produit à emballer (40) peut être libéré en poussant (35) la feuille de couverture (30) dans l'espace intérieur d'emballage (100) et peut être prélevé de l'espace intérieur d'emballage (100) à travers l'au moins une ouverture de prélèvement de produit à emballer (110).

2. Emballage (1) selon la revendication 1, **caractérisé en ce que** ladite au moins une carte de support (50) comprend une feuille de support (55) ou est formée d'une feuille de support (55).

3. Emballage (1) selon la revendication 1 ou 2, **caractérisé en ce que** l'au moins une carte de blister (10) ainsi que l'au moins une carte de support (50) sont respectivement conçues sous forme de rectangles, la carte de support (50) étant respectivement fixée sur deux bords latéraux opposés (15, 16) ou sur deux sections de bord opposées (17, 18) des côtés longitudinaux (13) de la carte de blister (10).

4. Emballage (1) selon l'une des revendications 1 à 3, **caractérisé en ce que** la au moins une carte support (50) est fixée de manière mobile sur deux parties de bord (17, 18) opposées de la carte blister (10) au moyen de pattes de liaison (65), de préférence avec plusieurs barrettes de liaison disposées en série.

5. Emballage (1) selon l'une des revendications 1 à 4, **caractérisé en ce qu'**au moins une languette d'inscription (120) est fixée à la carte blister (10) et/ou à la carte support (50).

6. Emballage (1) selon la revendication 5, **caractérisé en ce que** ladite au moins une languette d'inscription (120) est fixée sur un bord latéral (15, 16) ou sur une portion de bord (17, 18) de la carte blister (10) et dépasse de ladite carte blister (10).

7. Emballage (1) selon l'une des revendications 1 à 6, **caractérisé en ce que** le côté de l'espace intérieur de l'emballage (100) opposé à l'une des ouvertures de prélèvement du produit emballé (110) peut être fermé par une languette de fermeture (60).

8. Emballage (1) selon l'une des revendications 1 à 7, **caractérisé en ce que** l'au moins une ouverture de prélèvement de produit à emballer (110) de l'espace intérieur d'emballage (100) peut être fermée par une patte de fermeture (60).

9. Emballage (1) selon l'une des revendications 1 à 8, **caractérisé en ce que** la au moins une carte support (50) est une autre carte blister (56) avec une feuille support (55), avec au moins une cavité blister (57) pour recevoir un produit à emballer (40), en particulier pour recevoir une formulation de principe actif pharmaceutique comme un comprimé (41), ainsi qu'avec une feuille de couverture (58), la au moins une autre carte blister (56) étant disposée de telle sorte que sa feuille de support (55) forme une surface extérieure (2) de l'emballage (1) et que sa feuille de couverture (58) est orientée vers l'espace intérieur (100) de l'emballage.

10. Emballage (1) selon la revendication 9, **caractérisé en ce que**, dans la position de sécurité (70), les cavités de blister (25, 57) remplies de produit à emballer (40) de deux cartes de blister (10, 56) appliquées l'une contre l'autre sont superposées en coïncidence.

11. Emballage (1) selon la revendication 9, **caractérisé en ce que** dans la position de sécurité (70), les cavités de blister (25, 57) remplies de produit à emballer (40) de deux cartes de blister (10, 56) adjacentes sont respectivement décalées les unes par rapport aux autres.

12. Emballage (1) selon l'une des revendications 1 à 11, **caractérisé en ce que** l'emballage (1) est configuré en forme de coussinet dans la position de prélèvement (80), les deux surfaces extérieures (2) de l'emballage (1) étant formées soit par une première carte de blister (10) ainsi que par une autre carte de blister (56) avec un produit à emballer (40) rempli dans des cavités de blister (25, 57), soit alternativement par une carte de blister (10) ainsi que par une carte de support (50) opposée sans produit à emballer, qui sont reliées l'une à l'autre sur deux bords latéraux opposés (15, 16) de la carte de blisters (10), les bords latéraux (15, 16) formant les côtés longitudinaux (3) de l'emballage (1), et des languettes de fermeture (60) se chevauchant de manière opposée étant fixées sur les petits côtés opposés (14) des cartes de blisters (10, 56).

13. Emballage (1) selon l'une des revendications 1 à 11, **caractérisé en ce que** l'emballage (1) est conçu, dans la position de prélèvement (80), comme un prisme droit avec un nombre pair de surfaces extérieures (2), chaque surface extérieure (2) étant formée par une ou plusieurs cartes à blister (10, 56) avec des emballages sous blister (25, 57) ou, en variante, au moins une surface extérieure d'au moins une carte de blisters (56) et les surfaces extérieures restantes d'une ou plusieurs cartes de support (50) sans produit à emballer, qui sont reliées les unes à côté des autres sur leurs bords latéraux opposés (15, 16) et forment les côtés longitudinaux (3) de l'emballage (1).

14. Emballage (1) selon l'une des revendications 1 à 13, **caractérisé en ce qu'**une distance (7) entre des sections d'emballage (5, 6) opposées l'une à l'autre dans la position de sécurité (70) est supérieure à une distance (8) entre les mêmes sections d'emballage (5, 6) opposées l'une à l'autre dans la position de prélèvement (80).

15. Emballage (1) selon l'une des revendications 1 à 14, **caractérisé en ce que** la au moins une carte de support (50) est fabriquée à partir d'une section du film de support (20) de la carte de blister (10) et les films de support (20, 55) de la carte de blister (10) et de la carte de support (50) sont reliés entre eux d'un seul tenant.
